# EUROPÄISCHE PATENTSCHRIFT

(11) **EP 4 408 790 B1**
(45) Veröffentlichungstag und Bekanntmachung des Hinweises auf die Patenterteilung: **12.11.2025**
(21) Anmeldenummer: 22797717.0
(22) Anmeldetag: 28.09.2022
(51) Int. Cl.: B67C 3/24, B01F 23/2361, B01F 23/237, B01F 35/42

(54) **AUFNAHMEVORRICHTUNG ZUR AUFNAHME EINER FLASCHE AN EINER KARBONISIERUNGSMASCHINE; KARBONISIERUNGSMASCHINE UND VERFAHREN ZUR VERWENDUNG EINER KARBONISIERUNGSMASCHINE**
RECEIVING DEVICE FOR RECEIVING A BOTTLE ON A CARBONATION MACHINE; CARBONATION MACHINE, AND METHOD FOR USING A CARBONATION MACHINE
DISPOSITIF DE RÉCEPTION PERMETTANT DE RECEVOIR UNE BOUTEILLE SUR UNE MACHINE À GAZÉIFIER, MACHINE À GAZÉIFIER, ET PROCÉDÉ D'UTILISATION D'UNE MACHINE À GAZÉIFIER

(30) Priorität: 01.10.2021 DE 102021211109
(43) Veröffentlichungstag der Anmeldung: 07.08.2024
(73) Patentinhaber: SODAPOP GMBH, 51469 Bergisch Gladbach (DE)
(72) Erfinder: EMPL, Günter, 51429 Bergisch Gladbach (DE); STALDER, Stefan, 3052 Zollikofen (CH)
(74) Vertreter: Kutzenberger Wolff & Partner
(86) Internationale Anmeldenummer: PCT/EP2022/077032
(87) Internationale Veröffentlichungsnummer: WO 2023/052460

(56) Entgegenhaltungen:
- WO-A1-00/07706
- WO-A1-2021/150643
- WO-A1-2021/174314
- DE-C1- 19 709 353
- US-A1- 2017 297 758
- US-B2- 9 810 375

## Beschreibung

### Stand der Technik

Die vorliegende Erfindung geht aus von einer Aufnahmevorrichtung zur Aufnahme einer Flasche an einer Karbonisierungsmaschine.

Derartige Aufnahmevorrichtungen sind als Teil von Karbonisierungsmaschinen, die zur Karbonisierung einer Flüssigkeit, beispielsweise Wasser, vorgesehen sind, allgemein bekannt. Solche Karbonisierungsmaschinen werden insbesondere auch als Trinkwassersprudler bezeichnet und finden als Haushaltsgeräte bei Endverbrauchern Anwendung. Die Karbonisierungsmaschinen können prinzipiell zur Karbonisierung unterschiedlicher Flüssigkeiten und zur Zubereitung verschiedener Getränke dienen. Für die Karbonisierung weisen die Maschinen typischerweise eine austauschbare CO₂-Kartusche auf, die das Gas bereitstellt, mit dem die Flüssigkeit versetzt wird. Die zu karbonisierende Flüssigkeit wird typischerweise in eine Flasche gefüllt. Die Flasche mit der Flüssigkeit wird dann an der Karbonisierungsmaschine angebracht, um die Karbonisierung durchzuführen.

Aus der EP 3 040 114 B1 ist eine Karbonisierungsmaschine für den Hausgebrauch bekannt, umfassend eine Karbonisierungsbaugruppe, um Flüssigkeit in einer Flasche mit Druckgas aus einem Befüllungsbehälter zu karbonisieren, und eine gezinkte Klemme, um die Flasche an der Karbonisierungsmaschine zu befestigen. Eine weitere Karbonisierungsmaschine ist aus der US 9 810 375 B2 bekannt. Die US 2017 / 297 758 A1 offenbart eine Aufnahmevorrichtung zum Fixieren einer Flasche, während ein Etikett an der Flasche angebracht wird. Ein wichtiger Aspekt ist, dass die Flasche sicher und stabil an der Maschine befestigt werden muss, da bei der Karbonisierung ein erhöhter Druck vorherrscht. Um diesem Druck sicher standzuhalten und damit sich die Flasche nicht ungewollt von der Maschine löst, muss eine entsprechend zuverlässige und stabile Verbindung zwischen der Flasche und der Maschine hergestellt werden. Gleichzeitig muss die Verbindung nach der Karbonisierung der Flüssigkeit nutzerfreundlich und komfortabel lösbar sein und vorzugsweise für eine hohe Anzahl an Karbonisierungsvorgängen über ihre Lebenszeit ausgelegt sein.

### Offenbarung der Erfindung

Es ist eine Aufgabe der vorliegenden Erfindung, eine Aufnahmevorrichtung zur Aufnahme einer Flasche an einer Karbonisierungsmaschine bereitzustellen, die eine bedienerfreundliche und gleichzeitig sichere und stabile Befestigung der Flasche an der Karbonisierungsmaschine ermöglicht.

Diese Aufgabe wird durch eine Karbonisierungsmaschine gemäß den Merkmalen des Anspruchs 1 gelöst. Die erfindungsgemäße Karbonisierungsmaschine mit einer Aufnahmevorrichtung zur Aufnahme einer Flasche hat gegenüber dem Stand der Technik den Vorteil, dass mithilfe der Irisvorrichtung eine vorteilhafte Anbringung der Flasche in der Aufnahmevorrichtung und eine Sicherung der Falsche gegenüber einem Herausrutschen aus der Aufnahmevorrichtung erreicht werden kann. Die Irisvorrichtung dient insbesondere dazu, die Flasche derart an der Aufnahmevorrichtung zu befestigen, dass die Flasche nicht mehr nach unten aus der Aufnahmevorrichtung entweichen kann. Es ist insbesondere denkbar, dass die Flasche im Anbringungszustand durch die Befestigungsvorrichtung und insbesondere unter Zuhilfenahme der Irisvorrichtung mit einem Spiel an der Aufnahmevorrichtung befestigt ist, aber nicht mehr entnehmbar ist und gegen ein ungewolltes Herauslösen aus der Aufnahmevorrichtung nach unten gesichert ist.

Typischerweise ist für die vorgesehene Karbonisierung der Flüssigkeit in der Flasche eine Fixierung der Flasche nötig, die auch einem während der Karbonisierung auftretenden hohen Druck sicher standhalten kann, ohne dass sich die Flasche dabei von der Karbonisierungsmaschine löst. Erfindungsgemäß kann mithilfe der Irisvorrichtung eine Anbringung der Flasche an der Aufnahmevorrichtung erreicht werden, die auch dem hohen Druck während der Karbonisierung sicher standhält. Gleichzeitig weist die Aufnahmevorrichtung eine vorteilhafte Bedienbarkeit und einen hohen Nutzerkomfort auf, da beispielsweise auf ein umständliches manuelles Einschrauben der Flasche durch einen Nutzer verzichtet werden kann.

Es ist bevorzugt denkbar, dass die Aufnahmevorrichtung zur Aufnahme einer Flasche für eine Karbonisierungsmaschine für den Hausgebrauch vorgesehen ist.

Mithilfe der Aufnahmevorrichtung zur Aufnahme einer Flasche an einer Karbonisierungsmaschine ist die Flasche insbesondere reversibel mit der Karbonisierungsmaschine verbindbar. Die Flasche kann also vorzugsweise nach Beendigung des Karbonisierungsvorgangs von der Karbonisierungsmaschine gelöst werden.

Die Flasche ist vorzugsweise vollständig oder teilweise aus Glas gefertigt. Alternativ oder zusätzlich ist es denkbar, dass die Flasche Kunststoff und/oder Metall aufweist.

Die Flasche ist vorzugsweise derart ausgebildet, dass sie einem im Vergleich zum normalen Umgebungsdruck (von ca. 1 bar) erhöhten Innendruck standhält. Beispielsweise ist es denkbar, dass die Flasche derart ausgebildet ist, dass sie einem Innendruck von bis zu 11 bar, bevorzugt bis zu 15 bar, besonders bevorzugt bis zu 18 bar, ohne Aufzuplatzen standhält (bei einer Temperatur von 20° C und einem Außendruck von 1 bar).

Die Karbonisierungsmaschine ist vorzugsweise mit einer auswechselbaren Gaskartusche, insbesondere einer CO₂-Kartusche, bestückbar, die das Gas zur Karbonisierung der Flüssigkeit bereitstellt. Die zu karbonisierende Flüssigkeit wird bevorzugt in die Flasche gefüllt und ist besonders bevorzugt bereits bei der Aufnahme der Flachse in der Aufnahmevorrichtung in der Flasche vorhanden.

Bei der zur karbonisierenden Flüssigkeit kann es sich beispielsweise um Wasser oder ein aromahaltiges Getränk handeln.

Vorteilhafte Ausgestaltungen und Weiterbildungen der Erfindung sind den Unteransprüchen sowie der Beschreibung unter Bezugnahme auf die Zeichnungen entnehmbar.

Gemäß einer erfindungsgemäßen Ausführungsform der vorliegenden Erfindung ist vorgesehen, dass die Irisvorrichtung eine, insbesondere zentrale, Öffnung aufweist, wobei die Öffnung der Irisvorrichtung eine änderbare Größe, insbesondere einen änderbaren Öffnungsdurchmesser, aufweist. Die Öffnung der Irisvorrichtung ist zur Aufnahme eines Flaschenhalses der Flasche vorgesehen. Gemäß einer Ausgestaltung der Erfindung kann die Irisvorrichtung somit auch als Irisblendenvorrichtung verstanden werden. Durch eine Änderung der Größe der Öffnung der Irisvorrichtung ist die Flasche zuerst in die Öffnung der Irisvorrichtung einbringbar und anschließend mithilfe der Irisvorrichtung an der Aufnahmevorrichtung befestigbar.

Gemäß einer erfindungsgemäßen Ausführungsform der vorliegenden Erfindung ist vorgesehen, dass die Aufnahmevorrichtung aus einem Flaschenaufnahmezustand, der zur Aufnahme der Flasche vorgesehen ist, in einen Anbringungszustand, in dem die Flasche an der Aufnahmevorrichtung angebracht ist, überführbar ist, wobei die Aufnahmevorrichtung derart eingerichtet ist, dass sich bei der Überführung der Aufnahmevorrichtung aus dem Flaschenaufnahmezustand in den Anbringungszustand die Größe der Öffnung der Irisvorrichtung verringert. Hierdurch kann ein besonders hoher Nutzerkomfort erreicht werden, da die Befestigung der Flasche automatisch bei der Überführung der Aufnahmevorrichtung aus dem Flaschenaufnahmezustand in den Anbringungszustand erfolgen kann, insbesondere ohne, dass ein gesonderter Mechanismus oder Auslöser (beispielsweise ein Knopf) für diesen Zweck betätigt werden muss. Ferner ist keine Motorisierung oder Ähnliches für das Fixieren und sichere Befestigen der Flasche nötig, wodurch die Fehleranfälligkeit sowie die Kosten reduziert werden können.

Gemäß einer bevorzugten Ausführungsform der vorliegenden Erfindung ist vorgesehen, dass die Irisvorrichtung ein Iriselement aufweist, wobei das Iriselement verschwenkbar ist, wobei das Iriselement im Flaschenaufnahmezustand in einer radial äußeren Position angeordnet ist, wobei das Iriselement bei der Überführung der Aufnahmevorrichtung aus dem Flaschenaufnahmezustand in den Anbringungszustand um eine Schwenkachse aus seiner radial äußeren Position in eine radial innere Position verschwenkt wird, wobei die radial innere Position bevorzugt zur Befestigung der Flasche vorgesehen ist. Mithilfe des Iriselements ist somit die Größe der Öffnung der Irisvorrichtung änderbar. Insbesondere wird die Öffnung der Irisvorrichtung bei der Überführung der Aufnahmevorrichtung aus dem Flaschenaufnahmezustand in den Anbringungszustand durch die Bewegung des Iriselements automatisch kleiner, sodass die Flasche an der Aufnahmevorrichtung befestigt wird und nicht mehr nach unten herausrutschen kann.

Gemäß einer bevorzugten Ausführungsform der vorliegenden Erfindung ist vorgesehen, dass das Iriselement ein Führungsmittel aufweist, wobei die Befestigungsvorrichtung ein Zwischenelement aufweist, wobei das Zwischenelement ein, insbesondere zu dem Führungsmittel des Iriselements komplementäres, Gegenführungsmittel aufweist, wobei das Iriselement mithilfe des Führungsmittels und des Gegenführungsmittels bei der Überführung der Aufnahmevorrichtung aus dem Flaschenaufnahmezustand in den Anbringungszustand aus seiner radial äußeren Position in seine radial innere Position geführt wird. Durch das Führungsmittel des Iriselements ist es in vorteilhafter Weise möglich, dass das Iriselement bei der Überführung der Aufnahmevorrichtung aus dem Flaschenaufnahmezustand in den Anbringungszustand automatisch radial nach innen in Richtung der Flasche zwangsgeführt wird, sodass die Flasche derart befestigt wird, dass sie nicht mehr nach unten aus der Aufnahmevorrichtung entweichen kann.

Gemäß einer bevorzugten Ausführungsform der vorliegenden Erfindung ist vorgesehen, dass das Zwischenelement ein weiteres Führungsmittel aufweist, wobei die Aufnahmevorrichtung ein, insbesondere zu dem weiteren Führungsmittel des Zwischenelements komplementäres, weiteres Gegenführungsmittel aufweist, wobei die Aufnahmevorrichtung derart eingerichtet ist, dass - bei der Überführung der Aufnahmevorrichtung aus dem Flaschenaufnahmezustand in den Anbringungszustand - das Zwischenelement durch das weitere Führungsmittel und das weitere Gegenführungsmittel derart geführt wird, dass das Zwischenelement eine Rotationsbewegung, insbesondere in eine Umfangsrichtung des Zwischenelements, ausführt.

Gemäß einer bevorzugten Ausführungsform der vorliegenden Erfindung ist vorgesehen, dass die Aufnahmevorrichtung derart eingerichtet ist, dass das Iriselement durch die Rotationsbewegung des Zwischenelements und über das Führungsmittel und das Gegenführungsmittel - bei der Überführung der Aufnahmevorrichtung aus dem Flaschenaufnahmezustand in den Anbringungszustand - aus seiner radial äußeren Position in seine radial innere Position geführt wird. Die Zwangsführung des Iriselements während der Überführung der Aufnahmevorrichtung aus dem Flaschenaufnahmezustand in den Anbringungszustand erfolgt somit in vorteilhafter Weise zweigliedrig. Das Zwischenelement wird durch die Kippbewegung der Befestigungsvorrichtung - während der Überführung der Aufnahmevorrichtung aus dem Flaschenaufnahmezustand in den Anbringungszustand - durch sein weiteres Führungsmittel, das mit dem weiteren Gegenführungsmittel zusammenwirkt, zu einer Rotationsbewegung gezwungen. Durch diese Rotationsbewegung des Zwischenelements wird das Gegenführungsmittel des Zwischenelements relativ zum Führungsmittel des Iriselements bewegt, das mit dem Gegenführungsmittel zusammenwirkt, wodurch das Iriselement verschwenkt wird und dabei aus seiner radial äußeren Position in seine radial innere Position geführt wird. Hierdurch wird die Größe der Öffnung der Irisvorrichtung verringert, sodass eine vorteilhafte Befestigung der Flasche erreicht wird.

Gemäß einer bevorzugten Ausführungsform der vorliegenden Erfindung ist vorgesehen, dass die Irisvorrichtung eine Mehrzahl von Iriselementen aufweist, wobei die Iriselemente jeweils verschwenkbar sind, wobei die Iriselemente im Flaschenaufnahmezustand jeweils in einer radial äußeren Position angeordnet sind, wobei die Iriselemente bei der Überführung der Aufnahmevorrichtung aus dem Flaschenaufnahmezustand in den Anbringungszustand jeweils um ihre Schwenkachsen aus ihren radial äußeren Positionen in radial innere Positionen verschwenkt werden, wobei die radial inneren Positionen bevorzugt zur Befestigung der Flasche vorgesehen sind. Die Iriselemente werden vorzugsweise jeweils mithilfe des Zwischenelements bei der Überführung der Aufnahmevorrichtung aus dem Flaschenaufnahmezustand in den Anbringungszustand aus ihren radial äußeren Positionen in ihre radial inneren Positionen geführt. Bevorzugt sind die Schwenkachsen der Mehrzahl von Iriselementen parallel zueinander angeordnet. Es ist insbesondere denkbar, dass die Schwenkachsen der Iriselemente sowohl im Flaschenaufnahmezustand der Aufnahmevorrichtung (wenn die Flasche bereits in die Aufnahmevorrichtung eingebracht ist) als auch im Zubereitungszustand der Aufnahmevorrichtung parallel zur zentralen Achse der Falsche ausgebildet sind. Es ist insbesondere denkbar, dass die Schwenkachsen der Iriselemente bei der Kippbewegung der Flasche (während der Überführung der Aufnahmevorrichtung aus dem Flaschenaufnahmezustand in den Anbringungszustand) parallel zur zentralen Achse der Flasche mitgekippt werden. Bevorzugt verschwenken die Iriselemente der Mehrzahl von Iriselementen bei ihren Bewegungen aus ihren radial äußeren Positionen in ihre radial inneren Positionen entweder alle rechtsdrehend, also insbesondere im Uhrzeigersinn, oder alle linksdrehend, also insbesondere gegen den Uhrzeigersinn.

Gemäß einer bevorzugten Ausführungsform der vorliegenden Erfindung ist vorgesehen, dass die Mehrzahl von Iriselementen gemeinsam die Irisvorrichtung bildet. Die Iriselemente sind in eine Umfangsrichtung derart angeordnet, dass sie eine zentrale Öffnung aufweisen. Es ist denkbar, dass die Iriselemente in Umfangsrichtung unmittelbar aneinander angrenzen oder dass zwischen benachbarten Iriselementen in Umfangsrichtung eine Lücke vorhanden ist. Im Falle einer Ausgestaltung der vorliegenden Erfindung bei der alle benachbarten Iriselemente unmittelbar aneinander angrenzen, ist die durch die Iriselemente ausgebildete Öffnung in Umfangsrichtung vollständig durch die Iriselemente umschlossen. In einer alternativen Ausgestaltung der vorliegenden Erfindung, bei der einige oder alle Iriselemente in Umfangsrichtung jeweils Lücken zu den benachbarten Iriselementen aufweisen, ist die Öffnung der Irisvorrichtung in Umfangsrichtung hingegen nicht vollständig umschlossen, sondern weist Lücken auf.

Gemäß einer bevorzugten Ausführungsform der vorliegenden Erfindung ist vorgesehen, dass die Mehrzahl von Iriselementen fünf Iriselemente umfasst. Es ist alternativ denkbar, dass die Mehrzahl von Iriselementen, drei, vier, sechs oder mehr als sechs Iriselemente umfasst.

Gemäß einer bevorzugten Ausführungsform der vorliegenden Erfindung ist vorgesehen, dass sich durch das Verschwenken der Mehrzahl von der Iriselemente aus ihren radial äußeren Positionen in ihre radial inneren Positionen die Größe der Öffnung der Irisvorrichtung verringert. Die Iriselemente sind vorzugsweise jeweils verschwenkbar, sodass sich die Größe der Öffnung der Irisvorrichtung durch ein Verschwenken der Mehrzahl von Iriselementen ändert. Hierdurch ist die Irisvorrichtung als Irisblende ausgebildet. Gemäß einer bevorzugten Ausführungsform der vorliegenden Erfindung ist es vorgesehen, dass die Befestigung und/oder Sicherung der Flasche an der Aufnahmevorrichtung bei der Überführung der Aufnahmevorrichtung aus dem Flaschenaufnahmezustand in den Anbringungszustand, also insbesondere erst nach der Aufnahme der Flasche in der Aufnahmevorrichtung im Flaschenaufnahmezustand, erfolgt. Es ist vorzugsweise möglich, dass eine derartige Befestigung und/oder Sicherung der Flasche besonders vorteilhaft mithilfe der Irisvorrichtung erfolgt. Bei der Aufnahme der Flasche an der Karbonisierungsmaschine im Flaschenaufnahmezustand ist die Irisvorrichtung vorzugsweise in einem geöffneten Zustand, in dem die Irisvorrichtung die Flasche noch nicht an der Aufnahmevorrichtung befestigt. In diesem geöffneten Zustand ist die Öffnung der Irisvorrichtung derart groß, dass der Flaschenhals, vorzugsweise inklusive etwaiger Vorsprünge am Flaschenhals, in die Öffnung der Irisvorrichtung bewegt werden kann. Bei der Überführung der Aufnahmevorrichtung aus dem Flaschenaufnahmezustand in den Anbringungszustand verringert sich die Größe der Öffnung der Irisvorrichtung, insbesondere durch die Zwangsführung der Mehrzahl von Iriselementen mithilfe des Zwischenelements, automatisch, sodass die Irisvorrichtung in einen Zustand überführt wird, in dem die Flasche, insbesondere mit einem Spiel, in der Aufnahmevorrichtung befestigt ist und/oder sodass eine Entnahme und ein Herauslösen der Flasche aus der Aufnahmevorrichtung verhindert wird.

Gemäß einer erfindungsgemäßen Ausführungsform der vorliegenden Erfindung ist vorgesehen, dass die Flasche im Flaschenaufnahmezustand der Aufnahmevorrichtung in einer nicht-senkrechten Aufnahmeposition an der Aufnahmevorrichtung anordenbar ist,
wobei die Flasche im Anbringungszustand in einer, insbesondere senkrechten, Zubereitungsposition angeordnet ist. Die, insbesondere nicht-senkrechte bzw. schräge, Aufnahmeposition bzw. Aufnahmeausrichtung und die, insbesondere senkrechte, Zubereitungsposition bzw. Zubereitungsausrichtung der Flasche beziehen sich beispielsweise auf eine Ausrichtung der zentralen Achse der Flasche relativ zu einem Untergrund, auf dem die Karbonisierungsmaschine angeordnet ist. So ist die Flasche in einer senkrechten Zubereitungsposition beispielsweise senkrecht zu einem Untergrund angeordnet und in einer nicht-senkrechten Aufnahmeposition im Vergleich zur senkrechten Zubereitungsposition verkippt.

Gemäß einer erfindungsgemäßen Ausführungsform der vorliegenden Erfindung ist vorgesehen, dass die Flasche bei der Überführung der Aufnahmevorrichtung aus dem Flaschenaufnahmezustand in den Anbringungszustand eine Kippbewegung aus der nicht-senkrechten Aufnahmeposition in die, insbesondere senkrechte, Zubereitungsposition ausführt. Die Befestigungsvorrichtung für die Flasche wird bevorzugt beim Übergang vom Flaschenaufnahmezustand in den Anbringungszustand gemeinsam mit der Flasche zumindest teilweise derart verschwenkt bzw. gekippt, dass die Flasche aus einer nicht-senkrechten Aufnahmeposition in eine senkrechte Zubereitungsposition überführt wird. Es werden dabei vorzugsweise jedoch nicht alle Elemente der Aufnahmevorrichtung verkippt bzw. mitbewegt. Beispielsweise ist es denkbar, dass das weitere Gegenführungsmittel der Aufnahmevorrichtung, nicht mitbewegt und verkippt wird, sondern unbeweglich in seiner Position an der Karbonisierungsmaschine verbleibt. Hierdurch wird mithilfe des weiteren Gegenführungsmittels eine Führung des Zwischenelements derart ermöglicht, dass das Zwischenelement bei der Kippbewegung der Flasche durch das weitere Gegenführungsmittel und das weitere Führungsmittel zu einer Rotationsbewegung gezwungen wird, wodurch sich die Größe der Öffnung der Irisvorrichtung verändert.

Es ist alternativ denkbar, dass die Flasche im Anbringungszustand in einer nicht-senkrechten Zubereitungsposition angeordnet ist, sodass ihre zentrale Achse beispielsweise gewinkelt zur Flächennormalen einer Oberfläche angeordnet ist, auf der die Karbonisierungsmaschine angeordnet ist. In diesem Fall ist es denkbar, dass die Karbonisierung in einer nicht-senkrechten Zubereitungsposition der Flasche durchgeführt wird. Auch in diesem Fall ist es denkbar, dass die an der Aufnahmevorrichtung angebrachte Flasche bei der Überführung aus dem Flaschenaufnahmezustand in den Anbringungszustand vorzugsweise gekippt wird bzw. ihren Winkel zum Untergrund ändert. Hierdurch führt die Flasche und die zur Aufnahme der Flasche vorgesehene Aufnahmevorrichtung zumindest teilweise eine Kipp- bzw. Drehbewegung bei der Überführung aus dem Flaschenaufnahmezustand in den Anbringungszustand aus.

Gemäß einer bevorzugten Ausführungsform der vorliegenden Erfindung ist vorgesehen, dass das Führungsmittel des Iriselements einen Vorsprung, Pin und/oder Bolzen aufweist, wobei bevorzugt das Gegenführungsmittel des Zwischenelements eine zur Führung des Führungsmittels eingerichtete Schiene, insbesondere eine Ausnehmung und/oder Vertiefung, aufweist. Hierdurch kann eine besonders vorteilhafte automatische Fixierung der Flasche erfolgen.

Alternativ ist es denkbar, dass das Führungsmittel eine Schiene, insbesondere eine Ausnehmung und/oder Vertiefung, aufweist,
wobei bevorzugt das Gegenführungsmittel des Zwischenelements zur Führung des Führungsmittels einen Vorsprung, Pin und/oder Bolzen aufweist. In diesem Fall weist das Gegenführungsmittel vorzugsweise einen Vorsprung, Pin und/oder Bolzen auf, der in die Schiene des Führungsmittels eingreift. Die Führungsmittel und Gegenführungsmittel für die weiteren Iriselemente der Mehrzahl von Iriselementen können beispielsweise entsprechend dem Führungsmittel und Gegenführungsmittel zur Führung des Iriselements ausgebildet sein.

Gemäß einer bevorzugten Ausführungsform der vorliegenden Erfindung ist es denkbar, dass die Flasche in Umfangsrichtung einen Vorsprung und/oder Wulst aufweist, der im Anbringungszustand oberhalb der Irisvorrichtung, insbesondere oberhalb der Iriselemente der Irisvorrichtung, angeordnet ist. Mithilfe des Vorsprungs und/oder Wulstes kann besonders vorteilhaft verhindert werden, dass die Flasche bei dem Karbonisierungsvorgang durch den entstehenden Druck aus der Befestigungsvorrichtung nach unten herausgedrückt werden kann. Es ist denkbar, dass der Vorsprung und/oder Wulst vollumfänglich in Umfangsrichtung am Flaschenhals der Flasche ausgebildet ist oder alternativ lediglich über einen Teilbereich und/oder abschnittsweise, also mit einer oder mehreren Lücken. Die Irisvorrichtung fasst im Anbringungszustand um den Flaschenhals, insbesondere unterhalb des Vorsprungs und/oder Wulstes des Flaschenhalses. Der Vorsprung und/oder Wulst des Flaschenhalses kann somit im Anbringungszustand auf der Irisvorrichtung aufliegen. Hierdurch wird besonders vorteilhaft verhindert, dass die Flasche nach unten aus der Aufnahmevorrichtung entweichen kann.

Zusätzlich oder alternativ ist es gemäß einer Ausführungsform der vorliegenden Erfindung denkbar, dass die Flasche in Umfangsrichtung eine Sicke aufweist, in die die Irisvorrichtung fassen kann. Die Sicke der Flasche ist bevorzugt eine vollumfänglich um den Flaschenhals der Flasche umlaufende Sicke, sodass die Flasche nicht in einem vorgegebenen Drehwinkel in Karbonisierungsmaschine eingesetzt werden muss. Es ist gemäß einer Ausführungsform der vorliegenden Erfindung denkbar, dass die Sicke unterhalb des Vorsprungs und/oder Wulstes des Flaschenhalses, besonders bevorzugt unmittelbar angrenzend an den Vorsprung und/oder Wulst, angeordnet ist. Es ist alternativ denkbar, dass der Flaschenhals lediglich entweder eine derartige Sicke oder einen Vorsprung und/oder Wulst aufweist.

Gemäß einer bevorzugten Ausführungsform der vorliegenden Erfindung ist vorgesehen, dass das Iriselement und sein Führungsmittel einteilig ausgebildet sind. Entsprechendes ist jeweils für die weiteren Iriselemente der Mehrzahl von Iriselementen der Irisvorrichtung denkbar. Die einzelnen Iriselemente der Mehrzahl von Iriselementen sind bevorzugt voneinander separate Teile.

Gemäß einer bevorzugten Ausführungsform der vorliegenden Erfindung ist vorgesehen, dass das Iriselement einen Kunststoff aufweist, wobei vorzugsweise die Mehrzahl von Iriselementen jeweils einen Kunststoff aufweist. Es ist somit möglich, dass es sich bei den Iriselementen jeweils um Kunststoffteile handelt. Es ist denkbar, dass das Iriselement oder die Mehrzahl von Iriselementen zusätzlich oder alternativ weitere Materialien aufweisen, beispielsweise ein oder mehrere Metalle.

Gemäß einer bevorzugten Ausführungsform der vorliegenden Erfindung ist vorgesehen, dass das weitere Führungsmittel des Zwischenelements einen Vorsprung, Pin und/oder Bolzen aufweist,
wobei bevorzugt das weitere Gegenführungsmittel der Aufnahmevorrichtung eine zur Führung des weiteren Führungsmittels eingerichtete Schiene, insbesondere eine Ausnehmung und/oder Vertiefung, aufweist. Die Schiene weist vorzugsweise einen geschwungenen und/oder einen zu einer vertikalen Richtung der Karbonisierungsmaschine angeschrägten Bereich auf, sodass das weitere Führungsmittel bei einer vertikalen Bewegung in der Schiene des weiteren Gegenführungsmittels zu einer horizontalen Bewegung gezwungen wird. Hierdurch findet eine Rotationsbewegung des Zwischenelements bei der Überführung der Aufnahmevorrichtung aus dem Flaschenaufnahmezustand in den Anbringungszustand, insbesondere bei der Kippbewegung der Flasche, statt. Diese Rotationsbewegung des Zwischenelements führt über das Gegenführungsmittel und Führungsmittel dazu, dass das Iriselement bei der Überführung der Aufnahmevorrichtung aus dem Flaschenaufnahmezustand in den Anbringungszustand in Richtung des Flaschenhalses bewegt wird.

Alternativ ist es denkbar, dass das weitere Führungsmittel des Zwischenelements eine Schiene, insbesondere eine Ausnehmung und/oder Vertiefung, aufweist,
wobei bevorzugt das weitere Gegenführungsmittel der Aufnahmevorrichtung zur Führung des weiteren Führungsmittels einen Vorsprung, Pin und/oder Bolzen aufweist. In diesem Fall weist das weitere Gegenführungsmittel vorzugsweise einen Vorsprung, Pin und/oder Bolzen auf, der in die Schiene des weiteren Führungsmittels eingreift.

Gemäß einer bevorzugten Ausführungsform der vorliegenden Erfindung ist vorgesehen, dass das Zwischenelement einen scheibenförmigen Grundkörper umfasst, vorzugsweise mit einer zentralen Öffnung.

Gemäß einer Ausführungsform der vorliegenden Erfindung ist es denkbar, dass die Gegenführungsmittel des Zwischenelements zur Führung der Mehrzahl von Iriselementen insbesondere als Schienen in dem Grundkörper des Zwischenelements ausgebildet sind, in denen die Führungsmittel der Mehrzahl von Iriselementen jeweils geführt werden. Das weitere Führungsmittel des Zwischenelements ist insbesondere ein radial nach außen von dem Grundkörper des Zwischenelements abstehender Vorsprung, Pin und/oder Bolzen. Das weitere Führungsmittel, also insbesondere der Vorsprung, Pin und/oder Bolzen, bewegt sich bei der Kippbewegung der Befestigungsvorrichtung aus dem Flaschenaufnahmezustand in den Anbringungszustand in vertikale Richtung in dem als Schiene ausgebildeten weiteren Gegenführungsmittel der Aufnahmevorrichtung. Das weitere Gegenführungsmittel führt die Kippbewegung der Flasche und Befestigungsvorrichtung dabei nicht mit aus, sondern verbleibt vorzugsweise ortsfest relativ zum Untergrund der Karbonisierungsmaschine. Durch die geometrische Ausgestaltung des weiteren Gegenführungsmittels wird das weitere Führungsmittel dabei (also während seiner vertikalen Bewegung in dem Gegenführungsmittel) zu einer Seitwärtsbewegung gezwungen. Diese Seitwärtsbewegung des weiteren Führungsmittels bedingt die Rotationsbewegung des Zwischenelements in Umfangsrichtung. Durch die Rotationsbewegung des Zwischenelements in Umfangrichtung bewegen sich die Gegenführungsmittel des Zwischenelements, also die Schienen und/oder Aussparungen des Zwischenelements, ebenso in Umfangsrichtung, sodass die Gegenführungsmittel des Zwischenelements relativ zu den Führungsmitteln der Iriselemente bewegt werden. Die geometrische Ausbildung der Gegenführungsmittel ist insbesondere derart, dass die Führungsmittel dabei (also bei der Rotationsbewegung des Zwischenelements) durch die Gegenführungsmittel in eine radiale Richtung geführt werden, was zu einer Schwenkbewegung der Mehrzahl von Iriselementen in Richtung des Flaschenhalses führt. Hierdurch wird die Größe der Öffnung der Irisvorrichtung verringert und die Irisvorrichtung in eine Verriegelungsposition geführt, in der sie verhindert, dass die Flasche nach unten aus der Aufnahmevorrichtung entweichen kann.

Der Gegenstand der vorliegenden Erfindung ist eine Karbonisierungsmaschine, umfassend eine Aufnahmevorrichtung zur Aufnahme einer Flasche.

Gemäß einer bevorzugten Ausführungsform der Erfindung, insbesondere der Karbonisierungsmaschine ist es denkbar, dass die Flasche bei der Überführung der Aufnahmevorrichtung aus dem Flaschenaufnahmezustand in den Anbringungszustand eine Kippbewegung ausführt, durch die die Flasche aus einer, insbesondere schrägen, Aufnahmeposition (im Flaschenaufnahmezustand) in eine, insbesondere senkrechte, Zubereitungsposition (im Anbringungszustand) überführt wird. Es ist bevorzugt möglich, dass die Befestigung der Flasche mithilfe der Befestigungsvorrichtung bei der Kippbewegung der Flasche aus ihrer, insbesondere schrägen, Aufnahmeposition (im Flaschenaufnahmezustand) in ihre, insbesondere senkrechte, Zubereitungsposition, erfolgt. In der Zubereitungsposition hat die Flasche vorzugsweise noch Spiel innerhalb der Aufnahmevorrichtung. Die Befestigungsvorrichtung verhindert in der Zubereitungsposition der Flasche allerdings, dass die Flasche die Aufnahmevorrichtung verlassen kann. Vorzugsweise ist es möglich, dass die Überführung der Aufnahmevorrichtung aus dem Flaschenaufnahmezustand in den Anbringungszustand durch die Kippbewegung der Flasche erfolgt. Die Kippbewegung der Flasche kann beispielsweise durch einen Nutzer erfolgen, der die Flasche aus der Aufnahmeposition in die Zubereitungsposition bewegt. Es ist alternativ oder zusätzlich möglich, dass die Flasche die Kippbewegung aus der Aufnahmeposition in die Zubereitungsposition (insbesondere nachdem die Flasche mithilfe der Aufnahmevorrichtung in der Karbonisierungsmaschine aufgenommen wurde) automatisch, und insbesondere ohne eine zusätzliche Kraftaufwendung des Nutzers, durch die Schwerkraft ausführt. Es ist alternativ oder zusätzlich denkbar, dass die Karbonisierungsmaschine, insbesondere die Aufnahmevorrichtung zur Aufnahme der Flasche, mit einer Federkraft beaufschlagt ist, wobei die Federkraft die Kippbewegung der Flasche (insbesondere nach dem Einbringen der Flasche in die Karbonisierungsmaschine im Flaschenaufnahmezustand) bedingt und/oder unterstützt. Gemäß einer Ausführungsform der vorliegenden Erfindung ist es vorgesehen, dass im Flaschenaufnahmezustand, insbesondere bei der Aufnahme bzw. beim Einsetzen der Flasche, noch keine Befestigung der Flasche an der Karbonisierungsmaschine bzw. an der Aufnahmevorrichtung zur Aufnahme der Flasche erfolgt. Es ist somit besonders vorteilhaft möglich, dass die Flasche bei der Aufnahme der Flasche im Flaschenaufnahmezustand nicht gesondert befestigt werden muss. Somit kann beispielsweise auf ein Verschrauben der Flasche in der Karbonisierungsmaschine verzichtet werden. Die Befestigung/Fixierung der Flasche erfolgt in vorteilhafter Weise erst beim Überführen der Aufnahmevorrichtung aus dem Flaschenaufnahmezustand in den Anbringungszustand, insbesondere automatisiert, was den Nutzerkomfort steigert und die Bedienbarkeit erleichtert.

Gemäß einer bevorzugten Ausführungsform der vorliegenden Erfindung, insbesondere der Karbonisierungsmaschine, ist es vorgesehen, dass die Karbonisierungsmaschine ein Sicherheitselement, insbesondere eine Sicherheitstür und/oder Sicherheitsscheibe, umfasst, wobei das Sicherheitselement im Anbringungszustand derart vor der Flasche anordenbar ist, dass die Flasche mithilfe des Sicherheitselements, insbesondere vollumfänglich, innerhalb der Karbonisierungsmaschine angeordnet ist. Das Sicherheitselement schützt somit die Umgebung der Karbonisierungsmaschine und insbesondere einen Nutzer bei Unfällen. Es ist beispielsweise denkbar, dass die Flasche eine Beschädigung aufweist, die der Nutzer nicht erkennt oder erkennen kann. In diesem Fall könnte die Flasche durch den hohen Druck während der Karbonisierung platzen oder zerspringen. Dadurch, dass das Sicherheitselement jedoch bei der Karbonisierung vor der Flasche angeordnet ist, schützt es die Umgebung und den Nutzer. Das Sicherheitselement kann beispielsweise ein Sicherheitsglas und/oder ein anderes Material, wie beispielsweise ein Metall und/oder einen Kunststoff, umfassen, das einer zerspringenden/explodierenden Flasche standhält bzw. Schutz vor den Splittern der Flasche bietet. Es ist denkbar, dass das Sicherheitselement automatisch bei der Überführung der Aufnahmevorrichtung aus dem Flaschenaufnahmezustand in den Anbringungszustand vor der Flasche angeordnet wird, beispielsweise vor die Flasche geschoben wird, oder dass ein Nutzer das Sicherheitselement vor der Flasche anordnet. Auch ein Schließen des Sicherheitselements mithilfe eines Betätigungselements, wie beispielsweise einem Knopf, ist denkbar. Beispielsweise kann das Sicherheitselement eine Schiebetür sein, die durch die Kippbewegung der Flasche bei der Überführung der Aufnahmevorrichtung aus dem Flaschenaufnahmezustand in den Anbringungszustand automatisch schließt.

Bevorzugt umfasst die Karbonisierungsmaschine ein Betätigungselement zum Starten einer Karbonisierung durch einen Nutzer, das derart mit dem Sicherheitselement, insbesondere der Sicherheitstür und/oder Sicherheitsscheibe, gekoppelt ist, dass eine Karbonisierung nur dann gestartet werden kann, wenn das Sicherheitselement derart vor der Flasche angeordnet ist, dass die Flasche mithilfe des Sicherheitselements, insbesondere vollumfänglich, innerhalb der Karbonisierungsmaschine angeordnet ist.

Gemäß einer bevorzugten Ausführungsform der vorliegenden Erfindung, insbesondere der Karbonisierungsmaschine, ist es vorgesehen, dass die Karbonisierungsmaschine ein Dichtungsmittel zur Abdichtung der Flasche gegenüber einer Umgebung während einer Karbonisierung umfasst, wobei das Dichtungsmittel, insbesondere mithilfe eines durch eine Gaskartusche bereitgestellten Drucks, die Flasche während der Karbonisierung gegenüber der Umgebung abdichtet. Hierdurch wird eine pneumatische Kompensation erreicht. Bei der Gaskartusche handelt es sich dabei insbesondere um die Gaskartusche, die das Gas für die Karbonisierung der Flüssigkeit bereitstellt. Es ist somit in vorteilhafter Weise möglich, dass die Abdichtung der Flasche gegenüber der Umgebung durch die Betätigung eines Betätigungsmittels zum Start des Karbonisierungsvorgangs, beispielsweise durch die Betätigung eines Knopfes oder Touchpads, erfolgt. Der durch die Gaskartusche bereitgestellte Gasdruck (während der Karbonisierung) wird somit besonders vorteilhaft auch dazu verwendet, die Flasche mit der zu Karbonisierenden Flüssigkeit während der Karbonisierung nach außen hin abzudichten.

Gemäß einer Ausführungsform der vorliegenden Erfindung ist es vorgehsehen, dass im Anbringungszustand und insbesondere während der Karbonisierung, ein Gaszufuhrmittel in die Flasche ragt. Die Gaskartusche ist an das Gaszufuhrmittel angebunden, sodass über das Gaszufuhrmittel während der Karbonisierung das Gas der Gaskartusche zur Karbonisierung der Flüssigkeit in die Flasche eingebracht wird. Das Gaszufuhrmittel ist insbesondere durch eine Durchgangsöffnung des Dichtungsmittels geführt und ragt so in die Flasche hinein. Der durch die Gaskartusche bereitgestellte Gasdruck (während der Karbonisierung) wird vorzugsweise auch dazu verwendet, das Dichtungsmittel gegen die Flasche zu drücken und die Flasche während der Karbonisierung somit nach außen hin abzudichten. Derart kann über das in die Flasche hineinragende Gaszufuhrmittel eine vorteilhafte Karbonisierung der Flüssigkeit in der Flasche erfolgen.

Gemäß einer Ausführungsform der vorliegenden Erfindung ist es denkbar, dass das Dichtungsmittel in radiale Richtung über den Flaschenhals bzw. den Mündungsbereich der Flasche übersteht, sodass es, wenn es durch den durch die Gaskartusche bereitgestellten Druck gegen den Mündungsbereich der Flasche gedrückt wird, diesen zuverlässig nach außen hin abdichtet. Es ist alternativ denkbar, dass das Dichtungsmittel in radiale Richtung nicht über den Mündungsbereich der Flasche übersteht. Das Dichtungsmittel weist vorzugsweise eine insbesondere mittige Durchgangsöffnung zur Durchführung des Gaszufuhrmittels auf, sodass das Gaszufuhrmittel durch das Dichtungsmittel ins Innere der Flasche ragt. Es ist denkbar, dass das Dichtungsmittel zumindest teilweise elastisch ist, um eine vorteilhafte Abdichtung zu erreichen, wenn das Dichtungsmittel gegen die Flasche bzw. den Mündungsbereich der Flasche gepresst wird. Insbesondere können mithilfe eines elastischen oder teilweise elastischen Dichtungsmittels auch Toleranzen der Flasche, insbesondere Unebenheiten am Flaschenhals, vorteilhaft ausgeglichen werden, sodass eine besonders vorteilhafte Abdichtung der Flasche erfolgen kann. Das Dichtungsmittel weist vorzugsweise Silikon auf. Es ist dabei möglich, dass durch den Druck, mit dem das Dichtungsmittel während der Karbonisierung auf den Mündungsbereich der Flasche gedrückt wird, die Flasche während der Karbonisierung fixiert und in einer festen Position gehalten wird. Insbesondere ist es denkbar, dass ein Vorsprung und/oder Wulst des Flaschenhalses durch den von dem Dichtungsmittel auf die Flasche ausgeübten Druck gegen die Irisvorrichtung gedrückt wird. Somit wird die Flasche durch das Dichtungsmittel und die Irisvorrichtung während der Karbonisierung eingeklemmt.

Gemäß einer Ausführungsform der vorliegenden Erfindung ist es denkbar, dass die Karbonisierungsmaschine eine Druckkammer umfasst, wobei die Druckkammer insbesondere angrenzend an das Dichtungsmittel ausgebildet ist. Durch die Druckkammer und das Dichtungsmittel kann somit eine vorteilhafte automatische Abdichtung der Flasche gegenüber der Umgebung erfolgen. Insbesondere ist es möglich, dass die Abdichtung der Flasche gegenüber der Umgebung automatisch erfolgt, sobald der Karbonisierungsvorgang gestartet und die Gaskartusche geöffnet wird. Es ist vorteilhafterweise denkbar, dass die Irisvorrichtung die Flasche derart fixiert, dass die Flasche trotz des in der Druckkammer erzeugten Überdrucks (während der Karbonisierung) und/oder des Drucks, den das Dichtungsmittel auf die Flasche ausübt, sicher in der Karbonisierungsmaschine befestigt bleibt und insbesondere nicht nach unten aus der Karbonisierungsmaschine herausgedrückt wird.

Gemäß einer Ausführungsform der vorliegenden Erfindung ist es denkbar, dass die Drucckammer, insbesondere während der Karbonisierung, über eine Gasverbindung mit einem Innenraum der Flasche verbunden ist, bevorzugt derart, dass während der Karbonisierung ein durch die Gaskartusche bereitgestellter Überdruck in der Druckkammer erzeugt wird, wobei das Dichtungsmittel durch den Überdruck in der Druckkammer gegen die Flasche gedrückt wird, insbesondere derart, dass die Flasche gegenüber der Umgebung abgedichtet wird. Die Gasverbindung zwischen dem Inneren der Flasche und der Druckkammer ist vorzugsweise als Kanal, insbesondere als mithilfe des Dichtungsmittels ausgebildeter Kanal, ausgebildet. Durch den Kanal ist eine Gasverbindung zwischen dem Inneren der Flasche und der Drucckammer hergestellt. Wird nun bei der Karbonisierung durch das Öffnen der Gaskartusche ein Überdruck in der Flasche erzeugt, stellt sich durch die Gasverbindung bzw. den Kanal ebenfalls ein Überdruck in der Druckkammer ein. Der Überdruck in der Druckkammer wird also besonders vorteilhaft mithilfe der Gaskartusche erzeugt. Dieser Überdrück in der Druckkammer führt vorzugsweise dazu, dass das Dichtungsmittel nach unten gegen die Flasche, insbesondere gegen den Mündungsbereich der Flasche, gedrückt wird, was in vorteilhafter Weise zu einer Abdichtung der Flasche gegenüber der Umgebung führt.

Gemäß einer vorteilhaften Ausführungsform der vorliegenden Erfindung ist vorgesehen, dass die Karbonisierungsmaschine mindestens ein Druckentlastungsventil aufweist, über welches ein in der Flasche bestehender Überdruck nach der Karbonisierung abgebaut werden kann. Das Druckentlastungsventil ist bevorzugt umschaltbar zwischen einer geschlossenen Stellung, in welcher ein Überdruck in der Flasche aufrechterhalten wird, und einer geöffneten Stellung, in welcher ein Überdruck in der Flasche über das Ventil abgebaut werden kann. Bevorzugt umfasst die Karbonisierungsmaschine ein Steuerelement zum Umschalten des Druckentlastungsventils. Das Steuerelement kann durch einen Benutzer der Karbonisierungsmaschine nach einer Karbonisierung betätigt werden, um das Druckentlastungsventil in seine geöffnete Stellung zu verbringen und einen in der Flasche bestehenden Überdruck abzubauen. Wenn die Karbonisierungsmaschine ein Sicherheitselement, insbesondere eine Sicherheitstür und/oder Sicherheitsscheibe, umfasst ist vorzugsweise vorgesehen, dass das Sicherheitselement dazu eingerichtet ist, das Druckentlastungsventil umzuschalten. Bevorzugt ist das Sicherheitselement derart konfiguriert, dass bei einem Öffnen des Sicherheitselements das Druckentlastungsventil in seine geöffnete Stellung verbracht wird und ein in der Flasche bestehender Überdruck abgebaut wird.

Ein weiterer Gegenstand der vorliegenden Erfindung ist ein Verfahren zur Verwendung einer Karbonisierungsmaschine gemäß einer Ausführungsform der vorliegenden Erfindung, wobei das Verfahren die folgenden Schritte umfasst:
-- in einem ersten Schritt wird die Flasche in dem Flaschenaufnahmezustand der Aufnahmevorrichtung an der Aufnahmevorrichtung der Karbonisierungsmaschine angeordnet, wobei die Flasche eine Flüssigkeit aufweist,
-- in einem zweiten Schritt wird die Aufnahmevorrichtung aus dem Flaschenaufnahmezustand in den Anbringungszustand überführt, wobei bei der Überführung aus dem Flaschenaufnahmezustand in den Anbringungszustand die Flasche mithilfe der Irisvorrichtung an der Aufnahmevorrichtung befestigt wird,
-- in einem dritten Schritt wird die Flüssigkeit in der Flasche karbonisiert.

Es ist möglich, dass die Aufnahmevorrichtung nach der Karbonisierung wieder in den Flaschenaufnahmezustand überführt wird, sodass die Flasche mit der karbonisierten Flüssigkeit entnommen werden kann.

Es ist vorzugsweise möglich, dass die Karbonisierung der Flüssigkeit im dritten Schritt mithilfe einer Gaskartusche erfolgt, die über ein Gaszufuhrmittel, das ins Innere der Flasche ragt, ein Gas, insbesondere CO₂, zur Karbonisierung der Flüssigkeit in der Flasche bereitstellt. Die Karbonisierung kann beispielsweise durch einen Nutzer über ein Betätigungselement gestartet werden, insbesondere nachdem die Aufnahmevorrichtung den Anbringungszustand erreicht hat und/oder nachdem die Flasche in die Zubereitungsposition überführt worden ist und/oder nachdem ein Sicherheitselement, insbesondere eine Sicherheitstür und/oder Sicherheitsscheibe, geschlossen wurde. Als Betätigungselement zum Start der Karbonisierung kommen beispielsweise ein Druckknopf, ein Schalter, ein Touchpad, ein akustisches Signal, ein informationstechnisches Signal und/oder weitere Betätigungselemente infrage. Es ist alternativ denkbar, dass die Karbonisierung automatisch startet, nachdem der Anbringungszustand erreicht ist und/oder nachdem ein Sicherheitselement, insbesondere eine Sicherheitstür und/oder Sicherheitsscheibe, geschlossen wurde.

Gemäß einer Ausführungsform der vorliegenden Erfindung ist es denkbar, dass bei der Karbonisierung im dritten Schritt mithilfe der Gaskartusche ein Überdruck in der Flasche zum Karbonisieren der Flüssigkeit aufgebaut wird. Es ist vorzugsweise möglich, dass über eine Gasverbindung bzw. einen Kanal zwischen dem Innenraum der Flasche und einer Drucckammer der Karbonisierungsmaschine, insbesondere einer Druckkammer der Aufnahmevorrichtung, der in der Flasche aufgebaute Überdruck auf die Druckkammer übertragen wird. Alternativ wäre auch eine direkte Gasverbindung zwischen der Druckkammer und der Gaskartusche (während der Karbonisierung) denkbar. Durch den derart aufgebauten Überdruck in der Druckkammer wird ein an der Druckkammer angeordnetes Dichtungsmittel nach unten in Richtung der Flasche gedrückt. Die Flasche wird durch das Dichtungsmittel nach unten gegen die sich im Befestigungszustand befindliche Irisvorrichtung gedrückt, wobei die Irisvorrichtung eine Bewegung der Flasche nach unten begrenzt, insbesondere derart, dass die Flasche nicht aus der Aufnahmevorrichtung gedrückt werden kann. Somit kann besonders vorteilhaft sichergestellt werden, dass die Flasche in ihrer Zubereitungsposition bzw. Befestigungsposition verbleibt.

Gemäß einer bevorzugten Ausführungsform der vorliegenden Erfindung, insbesondere des Verfahrens, ist es vorgesehen, dass im zweiten Schritt bei der Überführung der Aufnahmevorrichtung aus dem Flaschenaufnahmezustand in den Anbringungszustand ein Iriselement der Irisvorrichtung mithilfe seines Führungsmittels in Richtung eines Flaschenhalses der Flasche geführt wird, insbesondere derart, dass die Flasche mithilfe des Iriselements an der Aufnahmevorrichtung befestigt wird. Vorzugsweise ist es möglich, dass weiteren Iriselemente der Mehrzahl von Iriselementen im zweiten Schritt ebenfalls mithilfe ihrer jeweiligen Führungsmittel in Richtung eines Flaschenhalses der Flasche geführt werden, insbesondere derart, dass die Flasche mithilfe der Mehrzahl von Iriselementen an der Aufnahmevorrichtung befestigt wird. Die Flasche wird somit bevorzugt im zweiten Schritt durch die Mehrzahl der Iriselemente der Irisvorrichtung an der Aufnahmevorrichtung befestigt, insbesondere derart, dass die Flasche nicht mehr aus der Aufnahmevorrichtung entnehmbar ist. Die Flasche kann dabei im Anbringungszustand mit Spiel an der Aufnahmevorrichtung befestigt sein, also insbesondere innerhalb der Aufnahmevorrichtung parallel zu ihrer zentralen Achse (insbesondere nach oben/unten) bewegbar sein. In ihrer Befestigungsposition bzw. Zubereitungsposition kann die Flasche somit insbesondere noch parallel zu ihrer zentralen Achse bewegbar sein, wobei die Flasche durch die Befestigungsvorrichtung jedoch daran gehindert wird, die Aufnahmevorrichtung zu verlassen. Es ist denkbar, dass sich die Flasche - nachdem der Nutzer die Flasche loslässt - innerhalb ihres Spiels durch die Schwerkraft nach unten bewegt bis ihre Bewegung durch die Befestigungsvorrichtung, insbesondere durch die Irisvorrichtung bzw. deren Iriselemente, beschränkt wird. Die Flasche verbleibt somit im Anbringungszustand sicher in der Karbonisierungsmaschine. Nachdem der Nutzer die Flasche losgelassen hat, ist es somit vorteilhafterweise möglich, dass die Flasche durch die Schwerkraft und die Befestigungsvorrichtung in einer wohldefinierten Position gehalten wird. Insbesondere liegt der Flansch der Flasche auf der Irisvorrichtung, insbesondere auf der Mehrzahl der Iriselemente, auf.

Gemäß einer Ausführungsform der vorliegenden Erfindung ist es denkbar, dass die Flasche im zweiten Schritt eine Kippbewegung aus einer, insbesondere nicht-senkrechten, Aufnahmeposition, in der die Flasche im ersten Schritt angeordnet wurde, in eine, insbesondere senkrechte, Zubereitungsposition ausführt. Bevorzugt wird die Aufnahmevorrichtung zur Aufnahme der Flasche zumindest teilweise im zweiten Schritt gemeinsam mit der Flasche derart gekippt, dass die Flasche aus der Aufnahmeposition in die Zubereitungsposition überführt wird. Es ist bevorzugt möglich, dass die Flasche während dieser Kippbewegung im zweiten Schritt mithilfe der Irisvorrichtung in der Karbonisierungsmaschine befestigt wird, insbesondere mit Spiel. Die Kippbewegung im zweiten Schritt wird insbesondere dadurch bedingt, dass sich die Flasche durch die Schwerkraft automatisch aus der Aufnahmeposition in die Zubereitungsposition bewegt. Alternativ oder zusätzlich ist es möglich, dass ein Nutzer die Flasche aus der Aufnahmeposition in die Zubereitungsposition bewegt. Alternativ oder zusätzlich ist es möglich, dass die Aufnahmevorrichtung mit einer Federkraft beaufschlagt ist, insbesondere derart, dass die Flasche im zweiten Schritt mithilfe der Federkraft automatisch aus der Aufnahmeposition in die Zubereitungsposition überführt wird.

Gemäß einer vorteilhaften Ausführungsform der vorliegenden Erfindung ist vorgesehen, dass in einem dem dritten Schritt nachfolgenden vierten Schritt ein Druckentlastungsventil der Karbonisierungsmaschine geöffnet wird, um einen in der Flasche bestehenden Überdruck abzubauen. Das Öffnen des Druckentlastungsventils kann durch Betätigen eines Steuerelements erfolgen oder durch Öffnen eines Sicherheitselements, insbesondere einer Sicherheitstür und/oder Sicherheitsscheibe.

Für die erfindungsgemäße Karbonisierungsmaschine und das erfindungsgemäße Verfahren zur Verwendung einer Karbonisierungsmaschine können die Vorteile und Ausgestaltungen Anwendung finden, die bereits im Zusammenhang mit der erfindungsgemäßen Aufnahmevorrichtung zur Aufnahme einer Flasche an einer Karbonisierungsmaschine oder im Zusammenhang mit einer Ausführungsform der erfindungsgemäßen Aufnahmevorrichtung zur Aufnahme einer Flasche an einer Karbonisierungsmaschine beschrieben worden sind. Für die erfindungsgemäße Aufnahmevorrichtung zur Aufnahme einer Flasche an einer Karbonisierungsmaschine und das erfindungsgemäße Verfahren zur Verwendung einer Karbonisierungsmaschine können die Vorteile und Ausgestaltungen Anwendung finden, die bereits im Zusammenhang mit der erfindungsgemäßen Karbonisierungsmaschine oder im Zusammenhang mit einer Ausführungsform der erfindungsgemäßen Karbonisierungsmaschine beschrieben worden sind. Für die erfindungsgemäße Aufnahmevorrichtung zur Aufnahme einer Flasche an einer Karbonisierungsmaschine und die erfindungsgemäße Karbonisierungsmaschine können die Vorteile und Ausgestaltungen Anwendung finden, die bereits im Zusammenhang mit dem erfindungsgemäßen Verfahren zur Verwendung einer Karbonisierungsmaschine oder im Zusammenhang mit einer Ausführungsform des erfindungsgemäßen Verfahrens zur Verwendung einer Karbonisierungsmaschine beschrieben worden sind.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken.

### Kurze Beschreibung der Zeichnungen

- Figuren 1 und 2: zeigen perspektivische Darstellungen einer Karbonisierungsmaschine gemäß einer Ausführungsform der vorliegenden Erfindung.
- Figur 3: zeigt eine perspektivische Darstellung einer Karbonisierungsmaschine gemäß einer Ausführungsform der vorliegenden Erfindung.
- Figur 4: zeigt eine perspektivische Darstellung einer Irisvorrichtung gemäß einer beispielhaften Ausführungsform der vorliegenden Erfindung.
- Figur 5: zeigt eine perspektivische Darstellung eines Zwischenelements gemäß einer beispielhaften Ausführungsform der vorliegenden Erfindung.
- Figur 6: zeigt eine perspektivische Darstellung der Irisvorrichtung der Fig. 4 und des Zwischenelements der Fig. 5 gemäß einer Ausführungsform der vorliegenden Erfindung.
- Figur 7: zeigt eine perspektivische Darstellung eines Gegenführteils gemäß einer Ausführungsform der vorliegenden Erfindung.
- Figur 8 und 9: zeigen Darstellungen der Irisvorrichtung der Fig. 4, des Zwischenelements der Fig. 5 und des Gegenführteils der Fig. 7 gemäß einer Ausführungsform der vorliegenden Erfindung.
- Figur 10: zeigt eine perspektivische Schnittdarstellung durch eine Karbonisierungsmaschine gemäß einer Ausführungsform der vorliegenden Erfindung.
- Figur 11: zeigt eine Schnittdarstellung durch eine Karbonisierungsmaschine gemäß einer Ausführungsform der vorliegenden Erfindung in einer Aufsicht.
- Figur 12: zeigt eine Schnittdarstellung durch eine Karbonisierungsmaschine im Bereich der Aufnahmevorrichtung gemäß einer Ausführungsform der vorliegenden Erfindung.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Figur 1** ist eine perspektivische Darstellung einer Karbonisierungsmaschine 1 gemäß einer beispielhaften Ausführungsform der vorliegenden Erfindung in einem Flaschenaufnahmezustand gezeigt. Die Karbonisierungsmaschine 1 umfasst eine Aufnahmevorrichtung 10. Im Flaschenaufnahmezustand der Aufnahmevorrichtung 10 kann die Flasche 2 in einer gekippten, nicht-senkrechten Aufnahmeposition an der Karbonisierungsmaschine 1 angeordnet werden. Die zentrale Achse 2' der Flasche 2 ist dementsprechend nicht senkrecht angeordnet, sondern verläuft schräg. Durch eine Kippbewegung 100 ist die Flasche 2 aus der Aufnahmeposition in eine, insbesondere senkrechte, Zubereitungsposition überführbar.

Die Kippbewegung 100 der Flasche 2 kann beispielsweise durch einen Nutzer erfolgen, der die Flasche 2 aus der Aufnahmeposition in die Zubereitungsposition bewegt. Es ist alternativ oder zusätzlich möglich, dass die Flasche 2 die Kippbewegung 100 aus der Aufnahmeposition in die Zubereitungsposition automatisch, und insbesondere ohne eine zusätzliche Kraftaufwendung des Nutzers, durch die Schwerkraft ausführt. Es ist alternativ oder zusätzlich denkbar, dass die Karbonisierungsmaschine 1 und insbesondere die Aufnahmevorrichtung 10 mit einer Federkraft beaufschlagt ist, wobei die Federkraft die Kippbewegung 100 der Flasche 2 bedingt und/oder unterstützt. Erfindungsgemäß ist es vorteilhafterweise möglich, dass ein Teil der Aufnahmevorrichtung 10 gemeinsam mit der Flasche 2 die Kippbewegung 100 ausführt, wobei die Aufnahmevorrichtung 10 aus dem Flaschenaufnahmezustand in den Anbringungszustand der Aufnahmevorrichtung 10, in dem die Flasche 2 an der Aufnahmevorrichtung 10 befestigt ist, überführt wird.

Auf der Rückseite 1' der Karbonisierungsmaschine 1 ist eine Gaskartusche einbringbar, die das Gas für die Karbonisierung einer in der Flasche 2 befindlichen Flüssigkeit, insbesondere Wasser, bereitstellt.

In **Figur 2** ist eine perspektivische Darstellung der Karbonisierungsmaschine 1 gemäß der Figur 1 in einem Anbringungszustand, insbesondere nach dem Abschluss der Kippbewegung 100, gezeigt. In dem Anbringungszustand befindet sich die Flasche 2 in der senkrechten Befestigungsposition bzw. Zubereitungsposition, sodass eine Karbonisierung durchführbar ist.

In **Figur 3** ist eine perspektivische Darstellung einer Karbonisierungsmaschine 1 gemäß einer beispielhaften Ausführungsform der vorliegenden Erfindung gezeigt. Insbesondere ist der Anbringungszustand dargestellt, in dem eine Karbonisierung durchführbar ist. Die Karbonisierungsmaschine 1 umfasst ein Sicherheitselement 60, insbesondere eine Sicherheitstür 61. Das Sicherheitselement 60 ist im Anbringungszustand derart vor der Flasche 2 angeordnet, dass die Flasche 2 vollständig innerhalb der Karbonisierungsmaschine 1 angeordnet ist. Das Sicherheitselement 60 schützt somit den Nutzer und die Umgebung der Karbonisierungsmaschine 1, beispielsweise vor einem Zerbersten der Flasche 2. Es ist möglich, dass der Karbonisierungsvorgang erst gestartet werden kann, wenn das Sicherheitselement 60 geschlossen ist.

In **Figur 4** ist eine perspektivische Darstellung einer Irisvorrichtung 30 gemäß einer Ausführungsform der vorliegenden Erfindung gezeigt. Die Irisvorrichtung 30 ist Teil der Aufnahmevorrichtung 10 für eine Karbonisierungsmaschine 1. Die Irisvorrichtung 30 umfasst insgesamt fünf Iriselemente 31, 32, 33, 34, 35, die gemeinsam eine zentrale kreisförmige Öffnung 90 bilden. In der Öffnung 90 ist eine Flasche 2 anordenbar (nicht dargestellt). Auf der Oberseite des Iriselements 31 steht ein Führungsmittel 41 in Form eines Pins von dem Iriselement 31 ab. Durch das Führungsmittel 41 wird das Iriselement 31 bei der Überführung der Aufnahmevorrichtung 10 aus dem Flaschenaufnahmezustand in den Anbringungszustand automatisch radial nach innen in Richtung der Flasche zwangsgeführt. Das Iriselement 31 weist hierfür einen Schwenkpin 41' auf, der nach unten vom Iriselement 31' absteht. Durch diesen Schwenkpin 41' verläuft eine Schwenkachse 31' des Iriselements 31, um die das Iriselement 31 schwenkbar ist. Hierdurch kann das Iriselement 31 eine Schwenkbewegung, symbolisiert durch den Pfeil 300, aus seiner radial äußeren Position in seine radial innere Position ausführen. In Fig. 4 ist die Irisvorrichtung 30 in einem geschlossenen Zustand gezeigt, den sie im Anbringungszustand der Aufnahmevorrichtung 10 aufweist. Das Iriselement 31 ist demnach in seiner radial inneren Position dargestellt, die es im Anbringungszustand aufweist, um die Flasche 2 in der Aufnahmevorrichtung 10 zu sichern und zu befestigen. Die weiteren Iriselemente 32, 33, 34, 35 sind dem Iriselement 31 entsprechend ausgebildet. Insbesondere sind alle Iriselemente 31, 32, 33, 34, 35 der Irisvorrichtung 30 baugleich. Somit weist jedes der weiteren Iriselemente 32, 33, 34, 35 ein Führungsmittel 42, 43, 44, 45 auf. Über ihre Führungsmittel 42, 43, 44, 45 werden die weiteren Iriselemente 32, 33, 34, 35 jeweils bei der Überführung der Aufnahmevorrichtung 10 aus dem Flaschenaufnahmezustand in den Anbringungszustand zwangsgeführt, sodass sich die zentrale Öffnung 90 der Irisvorrichtung 30 bei der Überführung der Aufnahmevorrichtung 10 aus dem Flaschenaufnahmezustand in den Anbringungszustand verkleinert. Die weiteren Iriselemente 32, 33, 34, 35 umfassen hierfür jeweils einen Schwenkpin 42', 43', 44', 45' durch den jeweils die Schwenkachsen 32', 33', 34', 35' der weiteren Iriselemente 32, 33, 34, 35 verlaufen. Die Schwenkachsen 31', 32'. 33', 34', 35' der Mehrzahl von Iriselementen 31, 32, 33, 34, 35 sind parallel zueinander angeordnet. Gemeinsam bildet die Mehrzahl von Iriselementen 31, 32, 33, 34, 35 somit eine Irisvorrichtung 30 in der Art einer Irisblende, bei der die Größe der zentralen Öffnung 90 durch die Bewegung der Mehrzahl von Iriselementen 31, 32, 33, 34, 35 änderbar ist.

In **Figur 5** ist eine perspektivische Darstellung eines Zwischenelements 70 gemäß einer Ausführungsform der vorliegenden Erfindung gezeigt. Das Zwischenelement 70 weist Gegenführungsmittel 71, 72, 73, 74, 75 zur Führung der Führungsmittel 41, 42, 43, 44, 45 der Mehrzahl von Iriselementen 31, 32, 33, 34, 35 auf. Die Gegenführungsmittel 71, 72, 73, 74, 75 sind jeweils als Vertiefungen in Form von Schienen in dem Grundkörper 77 des Zwischenelements 70 ausgebildet. Für jedes Führungsmittel 41, 42, 43, 44, 45 der Mehrzahl von Iriselementen 31, 32, 33, 34, 35 ist eine eigene Schiene vorgesehen, in die jeweils eines der Führungsmittel 41, 42, 43, 44, 45 eingreift. Die als Schienen ausgebildeten Gegenführungsmittel 71, 72, 73, 74, 75 haben jeweils eine geschwungene Form und stehen schräg zur radialen Achse 400 und zur Umfangsrichtung des Zwischenelements 70, sodass die Iriselemente 31, 32, 33, 34, 35 bei einer Rotationsbewegung des Zwischenelements 70 jeweils um ihre Schwenkachsen 31', 32', 33', 34', 35' verschwenkt werden. Ferner weist das Zwischenelement 70 ein weiteres Führungsmittel 76 in Form eines radial nach außen vom Grundkörper 77 abstehenden Pins auf. Das weitere Führungsmittel 76 kann mit einem weiteren Gegenführungsmittel 81 der Aufnahmevorrichtung 10 zusammenwirken. Der Grundkörper 77 des Zwischenelements 70 ist scheibenförmig und weist eine zentrale Öffnung auf, in die der Flaschenhals einer Flasche 2 geführt werden kann.

In **Figur 6** ist eine perspektivische Darstellung der Irisvorrichtung 30 und des Zwischenelements 70 gemäß den Ausführungsformen der Figuren 4 und 5 gezeigt. Die Irisvorrichtung 30 und das Zwischenelement 70 sind Teil der Befestigungsvorrichtung 20 zur Sicherung einer Flasche 2 in der Aufnahmevorrichtung 10. Die Mehrzahl der Iriselemente 31, 32, 33, 34, 35 ist unterhalb des Zwischenelements 70 angeordnet und die Führungsmittel 41, 42, 43, 44, 45 greifen in die Gegenführungsmittel 71, 72, 73, 74, 75.

In **Figur 7** ist eine perspektivische Darstellung eines Gegenführteils 80 der Aufnahmevorrichtung 10 gemäß einer Ausführungsform der vorliegenden Erfindung gezeigt. Das Gegenführteil 80 ist ortsfest an der Karbonisierungsmaschine 1 angebracht. Das Gegenführteil 80 führt bei der Überführung der Aufnahmevorrichtung 10 aus dem Flaschenaufnahmezustand in den Anbringungszustand die Kippbewegung 100 der Flasche 2 somit nicht mit aus, sondern verbleibt unbeweglich an der Karbonisierungsmaschine 1. Das Gegenführteil 80 umfasst ein als Schiene ausgebildetes weiteres Gegenführungsmittel 81, das zur Führung des als Pin ausgebildeten weiteren Führungsmittels 76 des Zwischenelements 70 vorgesehen ist. Das weitere Gegenführungsmittel 81 ist geschwungen und/oder zumindest teilweise schräg zu einer vertikalen Richtung ausgebildet und somit dazu eingerichtet - während der Kippbewegung die das Zwischenelement 70 gemeinsam mit der Flasche 2 ausführt - das weitere Führungsmittel 76 derart zu führen, dass das Zwischenelement 70 zu einer Rotationsbewegung in Umfangsrichtung des Zwischenelements 70 gezwungen wird.

In den **Figuren 8** und **9** sind perspektivische Darstellung der Irisvorrichtung 30, des Zwischenelements 70 sowie des Gegenführteils 80 gemäß den Figuren 4 bis 7 gezeigt. In beiden Figuren 8 und 9 ist dabei der Anbringungszustand, insbesondere nach dem Abschluss der Kippbewegung 100 der Flasche 2, dargestellt. Die Iriselemente 31, 32, 33, 34, 35 befinden sich somit jeweils in ihren radial inneren Positionen.

Die Sicherung der Flasche 2 gemäß dem dargestellten Ausführungsbeispiel der vorliegenden Erfindung erfolgt dabei insbesondere wie folgt. Im Flaschenaufnahmezustand wird die Flasche 2 in die Aufnahmevorrichtung 10 in einer schrägen Stellung bzw. Aufnahmeposition eingeführt. Die Flasche 2 führt bei der Überführung der Aufnahmevorrichtung aus dem Flaschenaufnahmezustand in den Anbringungszustand eine Kippbewegung 100 aus, wobei die Flasche 2 aus der schrägen Aufnahmeposition (im Flaschenaufnahmezustand) in eine, insbesondere senkrechte, Zubereitungsposition (im Anbringungszustand) überführt wird. Die Irisvorrichtung 30 und das Zwischenelement 70 führen diese Kippbewegung 100 gemeinsam mit der Flasche 2 aus während das Gegenführteil 80 ortsfest an der Karbonisierungsmaschine 1 verbleibt. Das als Pin ausgebildete weitere Führungsmittel 76 des Zwischenelements 70 bewegt sich bei der Kippbewegung 100 der Flasche 2 aus der Aufnahmeposition (im Flaschenaufnahmezustand) in die Zubereitungsposition (im Anbringungszustand) in vertikale Richtung in dem als Schiene ausgebildeten weiteren Gegenführungsmittel 81 des Gegenführteils 80. Durch die geometrische Ausgestaltung des weiteren Gegenführungsmittels 81 wird das weitere Führungsmittel 76 dabei zu einer Seitwärtsbewegung gezwungen. Diese Seitwärtsbewegung des weiteren Führungsmittels 76 führt zu einer Rotationsbewegung des Zwischenelements 70 in Umfangsrichtung. Durch die Rotationsbewegung des Zwischenelements 70 in Umfangrichtung bewegen sich die Gegenführungsmittel 71, 72, 73, 74, 75 des Zwischenelements 70 ebenso in Umfangsrichtung, sodass die Gegenführungsmittel 71, 72, 73, 74, 75 relativ zu den Führungsmitteln 41, 42, 43, 44, 45 der Iriselemente 31, 32, 33, 34, 35 bewegt werden. Die geometrische Ausbildung der Gegenführungsmittel 71, 72, 73, 74, 75 ist derart, dass die Führungsmittel 41, 42, 43, 44, 45 dabei (also bei der Rotationsbewegung des Zwischenelements 70) durch die Gegenführungsmittel 71, 72, 73, 74, 75 zumindest teilweise in radiale Richtung (bzw. entlang der radiale Achse 400) geführt werden, wodurch die Iriselemente 31, 32, 33, 34, 35 jeweils zu Schwenkbewegungen um ihre Schwenkachsen in Richtung des Flaschenhalses gezwungen werden. Hierdurch wird die Größe der Öffnung 90 der Irisvorrichtung 30 verringert und die Irisvorrichtung 30 in eine Verriegelungsposition geführt, in der sie verhindert, dass die Flasche 2 nach unten aus der Aufnahmevorrichtung 10 entweichen kann.

In **Figur 10** ist eine perspektivische Schnittdarstellung durch eine Karbonisierungsmaschine 1 gemäß einer Ausführungsform der vorliegenden Erfindung gezeigt. Die Aufnahmevorrichtung 10 der Karbonisierungsmaschine 1 befindet sich im Anbringungszustand. Ein Vorsprung 6 der Flasche 2, der vollumfänglich am Flaschenhals der Flasche 2 ausgebildet ist, und radial nach außen vom Flaschenhals absteht, liegt auf der Irisvorrichtung 30 auf, sodass sich die Flasche 2 nicht nach unten aus der Aufnahmevorrichtung 10 bewegen kann. Die Schwenkpins 41', 42', 43', 44', 45' der Iriselemente 31, 32, 33, 34, 35 sind in entsprechende Aussparungen eines Verkleidungselements 95 der Aufnahmevorrichtung 10 angeordnet, sodass die Iriselemente 31, 32, 33, 34, 35 verschwenkbar sind. Die Karbonisierungsmaschine 1 umfasst ferner ein Gaszufuhrmittel 53, das im angebrachten Zustand der Flasche 2 in die Flasche 2 ragt.

In **Figur 11** ist eine weitere Schnittdarstellung durch die Karbonisierungsmaschine 1 gemäß der Ausführungsform der Fig. 10 schematisch dargestellt.

In **Figur 12** ist eine weitere Schnittdarstellung durch die Karbonisierungsmaschine 1 gemäß der Ausführungsform der Figuren 10 und 11 schematisch dargestellt. Im Unterschied zu den Figuren 10 und 11 verläuft die Schnittebene vertikal. Die Aufnahmevorrichtung 10 der Karbonisierungsmaschine 1 befindet sich in der Darstellung der Fig. 12 im Anbringungszustand vor dem Start der Karbonisierung. Die Iriselemente der Irisvorrichtung 30 sind jeweils in ihrer radial Inneren Position. Der Vorsprung 6 der Flasche 2 liegt auf der Irisvorrichtung 30 auf, sodass die Irisvorrichtung 30 verhindert, dass die Flasche 2 nach unten aus der Aufnahmevorrichtung 10 entweichen kann. Die Flasche 2 ist dabei mit einem vertikalen Spiel 101 in ihrer senkrechten Befestigungsposition in der Karbonisierungsmaschine gesichert. Begrenzt ist das Spiel 101 dabei insbesondere durch den Kragen 8 der Flasche 2, der insbesondere unterhalb des Vorsprungs 6 und beabstandet von dem Vorsprung 6 am Flaschenhals ausgebildet ist, sowie das Verkleidungselement 95. Der Kragen 8 umläuft den Flaschenhals in Umfangsrichtung vollumfänglich oder lediglich abschnittsweise. Die Flasche 2 ist insbesondere nur soweit in die Aufnahmevorrichtung 10 einbringbar, bis der Kragen 8 der Flasche 2 von unten an das Verkleidungselement 95 stößt. Durch das Verkleidungselement 95 und den Kragen 8 der Flasche 2 ist somit die Einbringtiefe der Flasche in die Aufnahmevorrichtung 10 begrenzt. Vorzugsweise ist es möglich, dass die Flasche auch entlang der radialen Achse 400 Spiel aufweist und/oder durch die Irisvorrichtung 30 entlang der radialen Achse 400 nicht unbeweglich eingeklemmt ist. Hierdurch kann eine vorteilhafte Kompatibilität der Aufnahmevorrichtung 10 mit Flaschen 2, die unterschiedliche Durchmesser am Flaschenhals aufweisen, erreicht werden. In dem in der Fig. 12 gezeigten Zustand wurde die Flasche 2 von dem Nutzer, der sie in die Karbonisierungsmaschine 1 eingesetzt hat, bereits losgelassen, sodass die Flasche 2 innerhalb ihres Spiels 101 nach unten bewegt ist und mit ihrem Vorsprung 6 auf der sich in der Befestigungsposition befindlichen Irisvorrichtung 30 aufliegt. Der Kragen 8 berührt das Verkleidungselement 95 daher in der gezeigten Darstellung nicht. Der Abstand zwischen dem Kragen 8 und Verkleidungselement 95 ist dabei insbesondere abhängig von der Größe des Spiels 101, das die Flasche 2 in ihrer senkrechten Befestigungsposition im Anbringungszustand hat. Der Vorsprung 6 am Flaschenhals weist in der dargestellten Ausführungsform einen annähernd rechteckigen Querschnitt auf, wobei sich der Vorsprung 6 ausgehend vom Flaschenhals nach außen erstreckt. Auch andere Formen und Ausgestaltungen, insbesondere andere Querschnittsgeometrien, sind für den Vorsprung 6 denkbar. Es ist vorzugsweise möglich, dass der Vorsprung 6 in Umfangsrichtung vollumfänglich um den Flaschenhals ausgebildet ist. Alternativ ist es denkbar, dass der Vorsprung 6 nur abschnittsweise, insbesondere mit Unterbrechungen in Umfangrichtung, ausgebildet ist. Durch den Vorsprung 6 und die Irisvorrichtung 30 ist die Flasche 2 derart an der Aufnahmevorrichtung befestigt, dass die Flasche 2 die Aufnahmevorrichtung 10 im Anbringungszustand nicht verlassen kann, sodass eine sichere Karbonisierung durchführbar ist. Dadurch, dass die Irisvorrichtung 30 den Flaschenhals vollumfänglich umgibt, ist dabei eine besonders großer Kontaktbereich zwischen dem Vorsprung 6 und der Irisvorrichtung 30 ausgebildet, was zu einer besonders vorteilhaften mechanischen Stabilität führt.

Die Karbonisierungsmaschine umfasst ferner ein Dichtungsmittel 50, das bei der Karbonisierung zur Abdichtung auf den Mündungsbereich der Flasche 2 gedrückt wird. In dem in der Fig. 12 gezeigten Zustand ist der Karbonisierungsvorgang noch nicht gestartet worden und das Dichtungsmittel 50 ist von dem Mündungsbereich der Flasche 2 noch beabstandet.

Zur Karbonisierung der sich in der Flasche 2 befindlichen Flüssigkeit ragt ein Gaszufuhrmittel 53 von oben in die Flasche 2. Über das Gaszufuhrmittel 53 kann CO₂ während der Karbonisierung aus einer Gaskartusche in die Flasche 2 gelangen. Hierdurch bildet sich ein Überdruck Im Innenraum 3 der Flasche 2 aus. Über eine Gasverbindung 52 ist der Innenraum 3 der Flasche 2 mit einer Druckkammer 51 verbunden. Die Gasverbindung 52 ist durch das Dichtungsmittel 50 geführt, dass bei der Karbonisierung zur Abdichtung der Flasche 2 vorgesehen ist. Über die Gasverbindung 52 wird der sich während der Karbonisierung im Innenraum 3 der Flasche 2 aufbauende Überdruck an die Druckkammer 51 weitergegeben, sodass auch in der Druckkammer 51 ein Überdruck entsteht. Dieser Überdruck in der Drucckammer 51 drückt das Dichtungsmittel 50 nach unten auf den Mündungsbereich der Flasche 2. Der Vorsprung 6 der Flasche 2 wird dadurch fest auf die Irisvorrichtung 30 gedrückt und die Flasche 2 sicher fixiert und eingeklemmt. Hierdurch wird eine besonders vorteilhafte automatische pneumatische Abdichtung während der Karbonisierung möglich. Das Dichtungsmittel 50 ist vorzugsweise flexibel und/oder biegbar. Das Dichtungsmittel 50 kann beispielsweise mithilfe von Silikon gefertigt sein.

### Bezugszeichenliste

- 1: Karbonisierungsmaschine
- 1': Rückseite der Karbonisierungsmaschine
- 2: Flasche
- 2': Achse der Flasche
- 3: Innenraum der Flasche
- 6: Vorsprung
- 8: Kragen
- 10: Aufnahmevorrichtung
- 20: Befestigungsvorrichtung
- 30: Irisvorrichtung
- 31: Iriselement
- 32 - 35: Iriselemente
- 31': Schwenkachse
- 32' - 35': Schwenkachsen
- 41: Führungsmittel
- 42 - 45: Führungsmittel
- 41': Schwenkpin
- 42' - 45': Schwenkpins
- 50: Dichtungsmittel
- 51: Druckkammer
- 52: Gasverbindung
- 53: Gaszufuhrmittel
- 60: Sicherheitselement
- 61: Sicherheitstür
- 70: Zwischenelement
- 71: Gegenführungsmittel
- 72 - 75: Gegenführungsmittel
- 76: weiteres Führungsmittel
- 77: Grundkörper des Zwischenelements
- 80: Gegenführteil
- 81: weiteres Gegenführungsmittel
- 90: Öffnung
- 95: Verkleidungselement
- 100: Kippbewegung
- 101: Spiel
- 300: Schwenkbewegung
- 400: radiale Achse

## Patentansprüche

1. Karbonisierungsmaschine (1), umfassend eine Aufnahmevorrichtung (10) zur Aufnahme einer Flasche (2),
**dadurch gekennzeichnet, dass** die Aufnahmevorrichtung (10) eine Befestigungsvorrichtung (20) zum Befestigen der Flasche (2) aufweist, wobei die Befestigungsvorrichtung (20) eine Irisvorrichtung (30) umfasst,
wobei die Irisvorrichtung (30) eine Öffnung (90) aufweist,
wobei die Öffnung (90) der Irisvorrichtung (30) eine änderbare Größe aufweist, wobei die Aufnahmevorrichtung (10) aus einem Flaschenaufnahmezustand, der zur Aufnahme der Flasche (2) vorgesehen ist, in einen Anbringungszustand, in dem die Flasche (2) an der Aufnahmevorrichtung (10) angebracht ist, überführbar ist,
wobei die Aufnahmevorrichtung (10) derart eingerichtet ist, dass sich bei der Überführung der Aufnahmevorrichtung (10) aus dem Flaschenaufnahmezustand in den Anbringungszustand die Größe der Öffnung (90) der Irisvorrichtung (30) verringert,
wobei die Flasche (2) im Flaschenaufnahmezustand der Aufnahmevorrichtung (10) in einer nicht-senkrechten Aufnahmeposition an der Aufnahmevorrichtung (10) anordenbar ist,
wobei die Flasche (2) im Anbringungszustand in einer Zubereitungsposition angeordnet ist, wobei die Flasche (2) bei der Überführung der Aufnahmevorrichtung (10) aus dem Flaschenaufnahmezustand in den Anbringungszustand eine Kippbewegung (100) aus der nicht-senkrechten Aufnahmeposition in die Zubereitungsposition ausführt.

2. Karbonisierungsmaschine (1) nach einem der vorhergehenden Ansprüche, wobei die Irisvorrichtung (30) ein Iriselement (31) aufweist, wobei das Iriselement (31) verschwenkbar ist, wobei das Iriselement (31) im Flaschenaufnahmezustand in einer radial äußeren Position angeordnet ist, wobei das Iriselement (31) bei der Überführung der Aufnahmevorrichtung (10) aus dem Flaschenaufnahmezustand in den Anbringungszustand um eine Schwenkachse (31') aus seiner radial äußeren Position in eine radial innere Position verschwenkt wird, wobei die radial innere Position bevorzugt zur Befestigung der Flasche (2) vorgesehen ist.

3. Karbonisierungsmaschine (1) nach einem der vorhergehenden Ansprüche, wobei das Iriselement (31) ein Führungsmittel (41) aufweist, wobei die Befestigungsvorrichtung (20) ein Zwischenelement (70) aufweist, wobei das Zwischenelement (70) ein, insbesondere zu dem Führungsmittel (41) des Iriselements (31) komplementäres, Gegenführungsmittel (71) aufweist, wobei das Iriselement (31) mithilfe des Führungsmittels (41) und des Gegenführungsmittels (71) bei der Überführung der Aufnahmevorrichtung (10) aus dem Flaschenaufnahmezustand in den Anbringungszustand aus seiner radial äußeren Position in seine radial innere Position geführt wird.

4. Karbonisierungsmaschine (1) nach Anspruch 3, wobei das Zwischenelement (70) ein weiteres Führungsmittel (76) aufweist, wobei die Aufnahmevorrichtung (10) ein, insbesondere zu dem weiteren Führungsmittel (76) des Zwischenelements (70) komplementäres, weiteres Gegenführungsmittel (81) aufweist, wobei die Aufnahmevorrichtung (10) derart eingerichtet ist, dass bei der Überführung der Aufnahmevorrichtung (10) aus dem Flaschenaufnahmezustand in den Anbringungszustand das Zwischenelement (70) durch das weitere Führungsmittel (76) und das weitere Gegenführungsmittel (81) derart geführt wird, dass das Zwischenelement (70) eine Rotationsbewegung, insbesondere in eine Umfangsrichtung des Zwischenelements (70), ausführt.

5. Karbonisierungsmaschine (1) nach einem der vorhergehenden Ansprüche, wobei die Irisvorrichtung (30) eine Mehrzahl von Iriselementen (31, 32, 33, 34, 35) aufweist, wobei die Iriselemente (31, 32, 33, 34, 35) jeweils verschwenkbar sind, wobei die Iriselemente (31, 32, 33, 34, 35) im Flaschenaufnahmezustand jeweils in einer radial äußeren Position angeordnet sind, wobei die Iriselemente (31, 32, 33, 34, 35) bei der Überführung der Aufnahmevorrichtung (10) aus dem Flaschenaufnahmezustand in den Anbringungszustand jeweils um ihre Schwenkachsen (31', 32', 33', 34', 35') aus ihren radial äußeren Positionen in radial innere Positionen verschwenkt werden, wobei die radial inneren Positionen bevorzugt zur Befestigung der Flasche (2) vorgesehen sind.

6. Karbonisierungsmaschine (1) nach Anspruch 5, wobei sich durch das Verschwenken der Mehrzahl von der Iriselemente (31, 32, 33, 34, 35) aus ihren radial äußeren Positionen in ihre radial inneren Positionen die Größe der Öffnung (90) der Irisvorrichtung (30) verringert.

7. Karbonisierungsmaschine (1) nach Anspruch 3, wobei das Führungsmittel (41) des Iriselements (31) einen Vorsprung, Pin und/oder Bolzen aufweist, wobei bevorzugt das Gegenführungsmittel (71) des Zwischenelements (70) eine zur Führung des Führungsmittels (41) eingerichtete Schiene, insbesondere eine Ausnehmung und/oder Vertiefung, aufweist.

8. Karbonisierungsmaschine (1) nach Anspruch 4, wobei das weitere Führungsmittel (76) des Zwischenelements (70) einen Vorsprung, Pin und/oder Bolzen aufweist,
wobei bevorzugt das weitere Gegenführungsmittel (81) der Aufnahmevorrichtung (10) eine zur Führung des weiteren Führungsmittels (76) eingerichtete Schiene, insbesondere eine Ausnehmung und/oder Vertiefung, aufweist.

9. Karbonisierungsmaschine (1) nach einem der vorhergehenden Ansprüche, wobei die Karbonisierungsmaschine (1) ein Sicherheitselement (60), insbesondere eine Sicherheitstür (61) und/oder Sicherheitsscheibe, umfasst, wobei das Sicherheitselement (60) im Anbringungszustand derart vor der Flasche (2) anordenbar ist, dass die Flasche (2) mithilfe des Sicherheitselements (60), insbesondere vollumfänglich, innerhalb der Karbonisierungsmaschine (1) angeordnet ist.

10. Karbonisierungsmaschine nach Anspruch 9, **dadurch gekennzeichnet, dass** die Karbonisierungsmaschine (1) ein Betätigungselement zum Starten einer Karbonisierung durch einen Nutzer umfasst, das derart mit dem Sicherheitselement (60), insbesondere der Sicherheitstür (61) und/oder Sicherheitsscheibe, gekoppelt ist, dass eine Karbonisierung nur dann gestartet werden kann, wenn das Sicherheitselement (60) derart vor der Flasche (2) angeordnet ist, dass die Flasche (2) mithilfe des Sicherheitselements (60), insbesondere vollumfänglich, innerhalb der Karbonisierungsmaschine (1) angeordnet ist.

11. Karbonisierungsmaschine (1) nach einem der Ansprüche 9 bis 10, wobei die Karbonisierungsmaschine (1) ein Dichtungsmittel (50) zur Abdichtung der Flasche (2) gegenüber einer Umgebung während einer Karbonisierung umfasst, wobei das Dichtungsmittel (50), insbesondere mithilfe eines durch eine Gaskartusche bereitgestellten Drucks, die Flasche (2) während der Karbonisierung gegenüber der Umgebung abdichtet.

12. Karbonisierungsmaschine (1) nach einem der Ansprüche 9 bis 11, **dadurch gekennzeichnet, dass** die Karbonisierungsmaschine (1) mindestens ein Druckentlastungsventil aufweist, über welches ein in der Flasche (2) bestehender Überdruck nach der Karbonisierung abgebaut werden kann.

13. Karbonisierungsmaschine (1) nach Anspruch 12, **dadurch gekennzeichnet, dass** das Druckentlastungsventil zwischen einer geschlossenen Stellung, in welcher ein Überdruck in der Flasche aufrechterhalten wird, und einer geöffneten Stellung umschaltbar ist, in welcher ein Überdruck in der Flasche über das Ventil abgebaut werden kann, wobei die Karbonisierungsmaschine (1) insbesondere ein Steuerelement zum Umschalten des Druckentlastungsventils aufweist.

14. Verfahren zur Verwendung einer Karbonisierungsmaschine (1) nach einem der Ansprüche 1 bis 13,
wobei das Verfahren die folgenden Schritte umfasst:
-- in einem ersten Schritt wird die Flasche (2) in dem Flaschenaufnahmezustand der Aufnahmevorrichtung (10) an der Aufnahmevorrichtung (10) der Karbonisierungsmaschine (1) angeordnet, wobei die Flasche (2) eine Flüssigkeit aufweist,
-- in einem zweiten Schritt wird die Aufnahmevorrichtung (10) aus dem Flaschenaufnahmezustand in den Anbringungszustand überführt, wobei bei der Überführung aus dem Flaschenaufnahmezustand in den Anbringungszustand die Flasche (2) mithilfe der Irisvorrichtung (30) an der Aufnahmevorrichtung (10) befestigt wird,
-- in einem dritten Schritt wird die Flüssigkeit in der Flasche (2) karbonisiert.

15. Verfahren nach Anspruch 14, wobei im zweiten Schritt bei der Überführung der Aufnahmevorrichtung (10) aus dem Flaschenaufnahmezustand in den Anbringungszustand ein Iriselement (31) der Irisvorrichtung (30) mithilfe seines Führungsmittels (41) in Richtung eines Flaschenhalses der Flasche (2) geführt wird, insbesondere derart, dass die Flasche (2) mithilfe des Iriselements (31) an der Aufnahmevorrichtung (10) befestigt wird.

## Claims

1. Carbonation machine (1) comprising a receiving device (10) for receiving a bottle (2), **characterized in that** the receiving device (10) has a fastening device (20) for fastening the bottle (2), wherein the fastening device (20) comprises an iris device (30),
wherein the iris device (30) has an opening (90),
wherein the opening (90) of the iris device (30) has a variable size,
wherein the receiving device (10) can be transferred from a bottle receiving state, which is intended for receiving the bottle (2), to a mounting state, in which the bottle (2) is mounted on the receiving device (10),
wherein the receiving device (10) is arranged such that, when the receiving device (10) is transferred from the bottle-receiving state to the attachment state, the size of the opening (90) of the iris device (30) is reduced,
wherein the bottle (2) can be arranged in a non-vertical receiving position on the receiving device (10) in the bottle receiving state of the receiving device (10),
wherein the bottle (2) is arranged in a preparation position in the attachment state, wherein the bottle (2) performs a tilting movement (100) from the non-vertical receiving position to the preparation position when the receiving device (10) is transferred from the bottle receiving state to the attachment state .

2. Carbonation machine (1) according to one of the preceding claims, wherein the iris device (30) has an iris element (31), wherein the iris element (31) is pivotable, wherein the iris element (31) is arranged in a radially outer position in the bottle receiving state, wherein the iris element (31) is pivoted about a pivot axis (31') from its radially outer position into a radially inner position during the transfer of the receiving device (10) from the bottle receiving state into the attachment state, the radially inner position being preferably provided for fastening the bottle (2).

3. Carbonation machine (1) according to one of the preceding claims, wherein the iris element (31) has a guide means (41), wherein the fastening device (20) has an intermediate element (70), wherein the intermediate element (70) has a counter-guide means (71) complementary, in particular, to the guide means (41) of the iris element (31), wherein the iris element (31) is guided by means of the guide means (41) and the counter-guide means (71) during the transfer of the receiving device (10) from the bottle-receiving state to the attachment state from its radially outer position to its radially inner position.

4. Carbonation machine (1) according to claim 3, wherein the intermediate element (70) has a further guide means (76), wherein the receiving device (10) has a further counter-guide means (81) complementary to the further guide means (76) of the intermediate element (70), wherein the receiving device (10) is arranged such that, during the transfer of the receiving device (10) from the bottle receiving state to the attachment state, the intermediate element (70) is guided by the further guiding means (76) and the further counter-guiding means (81) such that the intermediate element (70) performs a rotational movement, in particular in a circumferential direction of the intermediate element (70).

5. Carbonation machine (1) according to one of the preceding claims, wherein the iris device (30) has a plurality of iris elements (31, 32, 33, 34, 35), wherein the iris elements (31, 32, 33, 34, 35) are each pivotable, wherein the iris elements (31, 32, 33, 34, 35) are each arranged in a radially outer position in the bottle receiving state, wherein the iris elements (31, 32, 33, 34, 35) are each pivoted about their pivot axes (31', 32', 33', 34', 35') from their radially outer positions to radially inner positions when the receiving device (10) is transferred from the bottle-receiving state to the attachment state, the radially inner positions being preferably provided for fastening the bottle (2).

6. Carbonation machine (1) according to claim 5, wherein the size of the opening (90) of the iris device (30) is reduced by the pivoting of the plurality of iris elements (31, 32, 33, 34, 35) from their radially outer positions to their radially inner positions.

7. Carbonation machine (1) according to claim 3, wherein the guide means (41) of the iris element (31) has a projection, pin and/or bolt, wherein, preferably, the counter-guide means (71) of the intermediate element (70) has a rail, in particular a recess and/or depression, arranged for guiding the guide means (41).

8. Carbonation machine (1) according to claim 4, wherein the further guide means (76) of the intermediate element (70) has a projection, pin and/or bolt,
wherein the further counter-guiding means (81) of the receiving device (10) preferably has a rail, in particular a recess and/or depression, arranged for guiding the further guiding means (76).

9. Carbonation machine (1) according to one of the preceding claims, wherein the carbonization machine (1) comprises a safety element (60), in particular a safety door (61) and/or safety pane, wherein the safety element (60) can be arranged in front of the bottle (2) in the attachment state in such a way that the bottle (2) is arranged within the carbonation machine (1) with the aid of the safety element (60), in particular completely.

10. Carbonation machine according to claim 9, **characterized in that** the carbonation machine (1) comprises an actuating element for starting carbonation by a user, which is coupled to the safety element (60), in particular the safety door (61) and/or safety disc, such that carbonation can only be started when the safety element (60) is arranged in front of the bottle (2) such that the bottle (2) is positioned within the carbonation machine (1) with the aid of the safety element (60), in particular completely.

11. Carbonation machine (1) according to one of claims 9 to 10, wherein the carbonation machine (1) comprises a sealing means (50) for sealing the bottle (2) from an environment during carbonation, wherein the sealing means (50), in particular by means of pressure provided by a gas cartridge, seals the bottle (2) from the environment during carbonation.

12. Carbonation machine (1) according to any of claims 9 to 11, **characterized in that** the carbonation machine (1) has at least one pressure relief valve through which excess pressure in the bottle (2) can be released after carbonation.

13. Carbonation machine (1) according to claim 12, **characterized in that** the pressure relief valve can be switched between a closed position, in which excess pressure in the bottle is maintained, and an open position, in which excess pressure in the bottle can be released via the valve, wherein the carbonation machine (1) in particular comprises a control element for switching the pressure relief valve.

14. Method for using a carbonation machine (1) according to one of claims 1 to 13,
wherein the method comprises the following steps:
-- in a first step, the bottle (2) is placed in the bottle receiving state of the receiving device (10) on the receiving device (10) of the carbonation machine (1), the bottle (2) containing a liquid,
-- in a second step, the receiving device (10) is transferred from the bottle receiving state to the attachment state, wherein during the transfer from the bottle receiving state to the attachment state, the bottle (2) is fastened to the receiving device (10) by means of the iris device (30),
-- in a third step, the liquid in the bottle (2) is carbonated.

15. Method according to claim 14, wherein in the second step, when the receiving device (10) is transferred from the bottle receiving state to the attachment state, an iris element (31) of the iris device (30) is guided by means of its guide means (41) in the direction of a bottle neck of the bottle (2), in particular in such a way that the bottle (2) is fastening to the receiving device (10) by means of the iris element (31).

## Revendications

1. Machine à gazéifier (1), comprenant un dispositif de réception (10) pour recevoir une bouteille (2), **caractérisé en ce que** le dispositif de réception (10) présente un dispositif de fixation (20) pour fixer la bouteille (2), le dispositif de fixation (20) comprenant un dispositif à iris (30),
le dispositif à iris (30) présentant une ouverture (90), l'ouverture (90) du dispositif à iris (30) présentant une taille variable,
le dispositif de réception (10) pouvant être transféré d'un état de réception de bouteille, prévu pour recevoir la bouteille (2), à un état d'installation dans lequel la bouteille (2) est installée sur le dispositif de réception (10),
le dispositif de réception (10) étant adapté de telle sorte que, lors du transfert du dispositif de réception (10) de l'état de réception de bouteille à l'état d'installation, la taille de l'ouverture (90) du dispositif à iris (30) diminue,
la bouteille (2) pouvant être agencée dans une position de réception non verticale sur le dispositif de réception (10) à l'état de réception de bouteille du dispositif de réception (10),
la bouteille (2) étant agencée dans une position de préparation à l'état d'installation, la bouteille (2) effectuant un mouvement de basculement (100) de la position de réception non verticale à la position de préparation lors du transfert du dispositif de réception (10) de l'état de réception de bouteille à l'état d'installation.

2. Machine à gazéifier (1) selon l'une quelconque des revendications précédentes, dans laquelle le dispositif à iris (30) présente un élément à iris (31), l'élément à iris (31) pouvant pivoter, l'élément à iris (31) étant agencé dans une position radialement extérieure à l'état de réception de bouteille, l'élément à iris (31) pivotant autour d'un axe de pivotement (31') depuis sa position radialement extérieure vers une position radialement intérieure lors du transfert du dispositif de réception (10) de l'état de réception de bouteille à l'état d'installation, la position radialement intérieure étant prévue de préférence pour la fixation de la bouteille (2).

3. Machine à gazéifier (1) selon l'une quelconque des revendications précédentes, dans laquelle l'élément à iris (31) présente un moyen de guidage (41), le dispositif de fixation (20) présentant un élément intermédiaire (70), l'élément intermédiaire (70) présentant un moyen de contre-guidage (71), notamment complémentaire du moyen de guidage (41) de l'élément à iris (31), l'élément à iris (31) étant guidé à l'aide du moyen de guidage (41) et du moyen de contre-guidage (71) de sa position radialement extérieure à sa position radialement intérieure lors du transfert du dispositif de réception (10) de l'état de réception de bouteille à l'état d'installation.

4. Machine à gazéifier (1) selon la revendication 3, dans laquelle l'élément intermédiaire (70) présente un autre moyen de guidage (76), le dispositif de réception (10) présentant un autre moyen de contre-guidage (81), notamment complémentaire de l'autre moyen de guidage (76) de l'élément intermédiaire (70), le dispositif de réception (10) étant adapté de telle sorte que, lors du transfert du dispositif de réception (10) de l'état de réception de bouteille à l'état d'installation, l'élément intermédiaire (70) soit guidé par l'autre moyen de guidage (76) et l'autre moyen de contre-guidage (81) de telle sorte que l'élément intermédiaire (70) effectue un mouvement de rotation, notamment dans une direction circonférentielle de l'élément intermédiaire (70).

5. Machine à gazéifier (1) selon l'une quelconque des revendications précédentes, dans laquelle le dispositif à iris (30) présente une pluralité d'éléments à iris (31, 32, 33, 34, 35), les éléments à iris (31, 32, 33, 34, 35) pouvant pivoter respectivement, les éléments à iris (31, 32, 33, 34, 35) étant agencés respectivement dans une position radialement extérieure à l'état de réception de bouteille, les éléments à iris (31, 32, 33, 34, 35) pivotant respectivement autour de leurs axes de pivotement (31', 32', 33', 34', 35') de leurs positions radialement extérieures vers des positions radialement intérieures lors du transfert du dispositif de réception (10) de l'état de réception de bouteille à l'état d'installation, les positions radialement intérieures étant prévues de préférence pour la fixation de la bouteille (2).

6. Machine à gazéifier (1) selon la revendication 5, dans laquelle le pivotement de la pluralité d'éléments à iris (31, 32, 33, 34, 35) depuis leurs positions radialement extérieures vers leurs positions radialement intérieures réduit la taille de l'ouverture (90) du dispositif à iris (30).

7. Machine à gazéifier (1) selon la revendication 3, dans laquelle le moyen de guidage (41) de l'élément à iris (31) présente une saillie, une goupille et/ou un boulon, le moyen de contre-guidage (71) de l'élément intermédiaire (70) présentant de préférence un rail, notamment un évidement et/ou un renfoncement, adapté pour guider le moyen de guidage (41).

8. Machine à gazéifier (1) selon la revendication 4, dans laquelle l'autre moyen de guidage (76) de l'élément intermédiaire (70) présente une saillie, une goupille et/ou un boulon,
dans laquelle l'autre moyen de contre-guidage (81) du dispositif de réception (10) présente de préférence un rail, notamment un évidement et/ou un renfoncement, adapté pour guider l'autre moyen de guidage (76).

9. Machine à gazéifier (1) selon l'une quelconque des revendications précédentes, la machine à gazéifier (1) comprenant un élément de sécurité (60), notamment une porte de sécurité (61) et/ou une vitre de sécurité, l'élément de sécurité (60) pouvant être agencé à l'état d'installation devant la bouteille (2) de telle sorte que la bouteille (2) soit agencée à l'intérieur de la machine à gazéifier (1), notamment dans son intégralité, à l'aide de l'élément de sécurité (60).

10. Machine à gazéifier selon la revendication 9, **caractérisée en ce que** la machine à gazéifier (1) comprend un élément d'actionnement permettant à un utilisateur de démarrer une gazéification, qui est couplé à l'élément de sécurité (60), notamment à la porte de sécurité (61) et/ou à la vitre de sécurité, de telle sorte qu'une gazéification ne peut être démarrée que lorsque l'élément de sécurité (60) est agencé devant la bouteille (2) de telle sorte que la bouteille (2) soit agencée à l'intérieur de la machine à gazéifier (1), notamment dans son intégralité, à l'aide de l'élément de sécurité (60).

11. Machine à gazéifier (1) selon l'une quelconque des revendications 9 à 10, la machine à gazéifier (1) comprenant un moyen d'étanchéité (50) pour étanchéifier la bouteille (2) par rapport à un environnement pendant une gazéification, le moyen d'étanchéité (50) étanchéifiant la bouteille (2) par rapport à l'environnement pendant la gazéification, notamment à l'aide d'une pression fournie par une cartouche de gaz.

12. Machine à gazéifier (1) selon l'une quelconque des revendications 9 à 11, **caractérisée en ce que** la machine à gazéifier (1) présente au moins une soupape de décompression par l'intermédiaire de laquelle une surpression existant dans la bouteille (2) peut être évacuée après la gazéification.

13. Machine à gazéifier (1) selon la revendication 12, **caractérisée en ce que** la soupape de décompression peut être commutée entre une position fermée, dans laquelle une surpression est maintenue dans la bouteille, et une position ouverte, dans laquelle une surpression dans la bouteille peut être évacuée par l'intermédiaire de la soupape, la machine à gazéifier (1) présentant notamment un élément de commande pour commuter la soupape de décompression.

14. Procédé d'utilisation d'une machine à gazéifier (1) selon l'une quelconque des revendications 1 à 13,
le procédé comprenant les étapes suivantes :
-- dans une première étape, la bouteille (2) est agencée sur le dispositif de réception (10) de la machine à gazéifier (1) dans l'état de réception de bouteille du dispositif de réception (10), la bouteille (2) présentant un liquide,
-- dans une deuxième étape, le dispositif de réception (10) est transféré de l'état de réception de bouteille à l'état d'installation, la bouteille (2) étant fixée au dispositif de réception (10) à l'aide du dispositif à iris (30) lors du transfert de l'état de réception de bouteille à l'état d'installation,
-- dans une troisième étape, le liquide dans la bouteille (2) est gazéifié.

15. Procédé selon la revendication 14, dans lequel, lors de la deuxième étape, lors du transfert du dispositif de réception (10) de l'état de réception de bouteille à l'état d'installation, un élément à iris (31) du dispositif à iris (30) est guidé à l'aide de son moyen de guidage (41) en direction d'un goulot de bouteille de la bouteille (2), notamment de telle sorte que la bouteille (2) soit fixée au dispositif de réception (10) à l'aide de l'élément à iris (31).
